# EUROPÄISCHE PATENTSCHRIFT

(11) **EP 3 744 221 B1**
(45) Veröffentlichungstag und Bekanntmachung des Hinweises auf die Patenterteilung: **18.10.2023**
(21) Anmeldenummer: 20176065.9
(22) Anmeldetag: 22.05.2020
(51) Int. Cl.: A47K 13/10

(54) **VERFAHREN ZUR BETÄTIGUNG EINER TOILETTENSITZ- UND -DECKELANORDNUNG UND TOILETTENSITZ- UND -DECKELANORDNUNG MIT EINER BETÄTIGUNGSVORRICHTUNG**
METHOD OF ACTIVATING A TOILET SEAT AND LID ASSEMBLY AND A TOILET SEAT AND LID ASSEMBLY HAVING AN ACTUATING DEVICE
PROCÉDÉ D'ACTIVATION D'UN ENSEMBLE SIEGE ET COUVERCLE DE TOILETTE ET ENSEMBLE SIÈGE ET COUVERCLE DE TOILETTE COMPORTANT UN DISPOSITIF D'ACTIONNEMENT

(30) Priorität: 26.05.2019 DE 102019003670
(43) Veröffentlichungstag der Anmeldung: 02.12.2020
(73) Patentinhaber: Frauenholz, Franz, 85293 Reichertshausen (DE)
(72) Erfinder: Frauenholz, Franz, 85293 Reichertshausen (DE)
(74) Vertreter: Liebl, Thomas

(56) Entgegenhaltungen:
- WO-A1-01/93737
- CN-Y- 2 508 682
- DE-A1-102014 003 767
- DE-U1- 20 216 128
- DE-U1-202009 008 084
- US-A- 5 153 946
- US-B1- 9 532 686

## Beschreibung

Die Erfindung betrifft ein Verfahren zur Betätigung einer Toilettensitz- und -Deckelanordnung gemäß dem Oberbegriff des Anspruchs 1 sowie eine Toilettensitz- und -Deckelanordnung mit einer Betätigungsvorrichtung gemäß dem Anspruch 2.

Ein Verfahren nach dem Oberbegriff des Anspruchs 1 ist aus der WO 01/93737 A1 bekannt. Bei der in dieser Schrift offenbarten Toilettengarnitur verbleiben Toilettensitz und Toilettendeckel in der Stellung, in der sie nach Benutzung verlassen worden sind, sofern sie vom Benutzer nicht händisch wieder geschlossen werden. Da aber nicht sichergestellt ist, dass jeder Benutzer dieses händische Schließen durchführt, kann infolgedessen zumindest der Toilettendeckel in der geöffneten Stellung verbleiben. Eine nicht geschlossene Toilette wird aber vielfach als unästhetisch wahrgenommen. Darüberhinaus besteht die Möglichkeit, dass die Toilette mit geöffnetem Deckel aber abgesenktem Toilettensitz hinterlassen wird und ein folgender Benutzer im Stehen uriniert, ohne vorher den Toilettensitz anzuheben, was zu unerwünschten Tropfen auf diesem führen kann. Auch kann es vorkommen, dass nach Reinigung der Toilettenschüssel beim Zurückstellen der Toilettenbürste bei der Bewegung über den Toilettenrand Tropfen von der Toilettenbürste auf den Toilettensitz fallen, wenn dieser nach Benutzung der Toilette zum Reinigen nicht händisch geöffnet worden ist.

Die DE 202 16 128 U1 offenbart eine Toilettensitz- und -Deckelanordnung, die über eine Öffnungsvorrichtung derart verfügt, dass der Toilettendeckel und/oder der Toilettensitz auf ein Auslösesignal hin (z.B. soll leichtes Antippen genügen) selbsttätig in die Öffnungsstellung schwenkt, um zu vermeiden, dass die Toilettensitz- und -Deckelanordnung manuell hochgeklappt werden muss. Das selbsttätige Öffnen der Toilettensitz- und -Deckelanordnung kann mit der Kraft einer im Scharnierbereich angeordneten, auf einen Trägerstab aufgezogenen Feder bewirkt werden. Wie die Toilettensitz- und -Deckelanordnung nach Benutzung der Toilette wieder in die geschlossene Stellung überführt werden sollen, bleibt offen.

Aus der DE 20 2008 003 203 U1 ist eine Vorrichtung mit einer elektrischen Steuerung zum automatischen Verschließen eines Toilettendeckels bekannt. Diese ist so ausgebildet, dass die Vorrichtung den Toilettendeckel dann, wenn die Toilette nach dem manuellen Öffnen nicht im Sitzen benutzt wird und/oder nach Beendigung des Füllvorgangs des Spülkastens in einem bestimmten, frei zu wählenden Zeitraum schließt.

Aus der DE 10 2014 003 767 A1 ist eine Toilette, insbesondere Flugzeugtoilette mit je einer Antriebsvorrichtung zum automatischen Bewegen des Deckels und der Toilettenbrille zwischen Schließ- und Öffnungsstellung bekannt. Die beiden elektromotorischen Antriebsvorrichtungen sind unabhängig voneinander betreibbar und werden über eine Bedieneinrichtung vom Benutzer gesteuert.

Die US 9,532,686 B1 offenbart eine Toilettensitz- und -Deckelanordnung mit einer Betätigungsvorrichtung, wobei- der Toilettendeckel einen Hohlraum zur Aufnahme der Bauteile der Betätigungsvorrichtung aufweist.

In der US 5 153 946 A wird eine mechanische Vorrichtung und ein Verfahren zum automatischen Schließen eines Toilettendeckels und -Sitzes offenbart, wobei die Anordnung konstruktiv derart ausgebildet ist, dass der Toilettensitz und -Deckel wahlweise sowohl gemeinsam als auch einzeln aus der geschlossenen, abgesenkten Stellung angehoben werden können. Es ist ein Timer vorgesehen, der nach Öffnen des Toilettendeckels beginnt, abzulaufen und nach Ablauf der vorgegebenen Zeit das automatische Schließen des Toilettendeckels freigibt und einleitet. Wurden Toilettendeckel und -Sitz gemeinsam geöffnet, werden beide mittels eines dann eingreifenden Fanghakens miteinander gekoppelt, so dass auch beide gemeinsam abgesenkt werden. Die Absenkbewegung wird von einem hydraulisch-mechanischen Bremsmechanismus gedämpft. Wird (z.B. für sitzende Benutzung der Toilette) allein der Toilettendeckel geöffnet, während der Toilettensitz in abgesenkter Stellung verbleibt, wird der Ablauf des Timers unterbrochen und der Toilettendeckel in geöffneter Stellung blockiert, solange wie eine bestimmte Mindest-Niederdrückkraft (z.B. durch eine sitzende Person) auf den Toilettensitz ausgeübt wird. Mit Entlastung des Toilettensitzes (z.B. nach sitzender Benutzung der Toilette) wird die Unterbrechung des Timer-Ablaufs aufgehoben, der Timer läuft weiter, und gibt nach Ablauf den Toilettendeckel frei und leitet dessen automatisches Schließen ein. Gegenständlich ist die Vorrichtung rund um die gemeinsame Drehachse von Toilettendeckel und -Sitz ausgebildet.

Der Erfindung liegt die Aufgabe zugrunde, die oben beschriebenen Nachteile zu vermeiden und ein Verfahren anzugeben, bei dem auch ohne Zutun des Toilettenbenutzers ein großer Hygienestandard sichergestellt ist. Weiter soll eine Betätigungsvorrichtung einer Toilettensitz- und -Deckelanordnung vorgestellt werden, mit der eine solche hygienische Betätigung der Toilettensitz- und -Deckelanordnung ohne externen Energieanschluss möglich ist.

Die oben beschriebene Aufgabe wird gelöst durch ein Verfahren gemäß Anspruch 1 sowie durch eine Toilettensitz- und -Deckelanordnung mit einer Betätigungsvorrichtung gemäß Anspruch 2

Dadurch, dass in einer ersten Phase (aufgrund geeigneter konstruktiver Ausbildung) Toilettensitz und -Deckel nur gemeinsam händisch in die geöffnete Stellung gebracht werden können, wird erreicht, dass eine Benutzung der Toilette im Stehen (sog. erster Fall) nur bei geöffnetem Toilettensitz erfolgen kann. Um danach sicherzustellen, dass auch zur weiteren Vermeidung von Urinspritzern auf dem Toilettensitz ein nachfolgender Benutzer die Toilette im Stehen nur bei geöffnetem Toilettensitz benutzen kann, wird erfindungsgemäß vorgeschlagen, dass Toilettensitz und -Deckel nach Ablauf einer vorgegebenen Zeit nach Öffnung gemeinsam automatisch wieder in die geschlossene Stellung gesenkt werden. Dabei ist die vorgegebene Zeit auf eine üblichen Dauer einer Benutzung plus eines Zeitzuschlages abzustimmen.

Dadurch, dass im sog. zweiten Fall (Toilette wird im Sitzen benutzt) nach Beendigung der sitzenden Toilettenbenutzung der Toilettensitz zunächst automatisch wieder angehoben wird bis in die geöffnete Stellung, ist es möglich, ab Erreichen eines bereits größeren Öffnungswinkels des Toilettensitzes, die Toilettenschüssel zu reinigen, ohne Gefahr zu laufen, den Toilettensitz mit Tropfen von der Reinigungsbürste zu verschmutzen. Die Anhebegeschwindigkeit des Toilettensitzes kann dazu über den Öffnungswinkel variabel vorgesehen sein (kleinere Anhebegeschwindigkeit im Bereich größerer Öffnungswinkel) und ist zumindest im Bereich größerer Öffnungswinkel auf die übliche Dauer eines Reinigungsvorganges abzustimmen. Auch ist es alternativ oder ergänzend zur Variation der Anhebegeschwindigkeit möglich, nach dem Erreichen eines größeren Öffnungswinkels des Toilettensitzes oder in dessen ganz geöffneter Stellung eine zeitliche Bewegungspause einzulegen, bis zum folgenden automatischen gemeinsamen Absenken von Toilettensitz und -Deckel in die geschlossenen Stellung.

Dadurch, dass die erfindungsgemäße Betätigungsvorrichtung rein mechanischhydraulisch aufgebaut ist und alle Bauteile in einem verschlossenen Hohlraum des Toilettendeckels angeordnet sind, wird weder ein externer Energie- und/oder Steueranschluss samt Kabel- oder Rohranschlüssen benötigt, noch ist es erforderlich irgendwelche Bauteile irgendwo außen an der Toilettensitz- und -Deckelanordnung anzuordnen. Dadurch weist die Toilettensitz- und -Deckelanordnung weitgehend glatte Oberflächen auf, die leicht zu reinigen und hygienisch sauber zu halten sind.

Vorteilhafte Weiterbildungen der erfindungsgemäßen Betätigungsvorrichtung sind in den Unteransprüchen gekennzeichnet.

Weitere Merkmale, Einzelheiten und Vorteile der Erfindung werden aus nachfolgender Beschreibung eines Ausführungsbeispiels unter Zuhilfenahme einer Zeichnung ersichtlich.

Es zeigen:
- Fig. 1 a - c:: Eine Ansicht der Bewegungsabfolge der Toilettensitz- und -Deckelanordnung im Falle der Benutzung der Toilette im Stehen,
- Fig. 2 a - f:: eine Ansicht der Bewegungsabfolge der Toilettensitz- und -Deckelanordnung im Falle der Benutzung der Toilette im Sitzen,
- Fig. 3:: eine Ansicht von unten auf die erfindungsgemäße Betätigungsvorrichtung bei geschlossener Toilettensitz- und -Deckelanordnung
- Fig. 3 a:: eine Kennzeichnung der Blickrichtung in Figur 3,
- Fig. 4:: eine Ansicht von vorne auf die erfindungsgemäße Betätigungsvorrichtung bei geöffneter Toilettensitz- und -Deckelanordnung,
- Fig. 4 a:: eine Kennzeichnung der Blickrichtung in Figur 4,
- Fig. 5:: eine Ansicht von vorne auf die erfindungsgemäße Betätigungsvorrichtung bei geöffnetem Toilettendeckel und herabgelassenem (geschlossenen) Toilettensitz,
- Fig. 5 a:: eine Kennzeichnung der Blickrichtung in Figur 5,
- Fig. 6:: eine Ansicht von vorne auf die erfindungsgemäße Betätigungsvorrichtung bei geöffnetem Toilettendeckel und sich in Aufwärtsbewegung befindlichem Toilettensitz,
- Fig. 6 a:: eine Kennzeichnung der Blickrichtung in Figur 6,
- Fig. 7:: eine Ansicht von vorne auf die erfindungsgemäße Betätigungsvorrichtung bei sich schließender Toilettensitz- und - Deckelanordnung,
- Fig. 7 a:: eine Kennzeichnung der Blickrichtung in Figur 7,
- Fig. 8 a:: eine Schnittansicht auf Abrollkulisse und Riementrieb bei geschlossener Toilettensitz- und -Deckelanordnung,
- Fig. 8 b:: eine Schnittansicht auf Abrollkulisse und Riementrieb bei geöffneter Toilettensitz- und -Deckelanordnung,
- Fig. 8 c:: eine Schnittansicht auf Abrollkulisse und Riementrieb bei geöffnetem Toilettendeckel und herabgelassenem (geschlossene) Toilettensitz,
- Fig. 9 a:: eine Schnittansicht des Rückwerfers bei geschlossenem Toilettendeckel,
- Fig. 9 b:: eine Schnittansicht des Rückwerfers bei sich in Öffnungsbewegung befindlichem Toilettendeckel,
- Fig. 9 c:: eine Schnittansicht des Rückwerfers bei geöffnetem Toilettendeckel,
- Fig. 9 d:: eine Schnittansicht des Rückwerfers bei sich in Schließbewegung befindlichem Toilettendeckel,
- Fig. 10 a:: eine Schnittansicht auf die Treibstangenanbindung bei geschlossenem Toilettendeckel,
- Fig. 10 b:: eine Schnittansicht auf die Treibstangenanbindung bei geöffnetem Toilettendeckel,
- Fig. 11 a:: eine Schnittansicht des Koppelmechanismus bei geschlossenem Toilettendeckel,
- Fig. 11 b:: eine Schnittansicht des Koppelmechanismus bei geöffnetem Toilettendeckel.

Figuren 1 a-c und 2a-f zeigen eine Toilette, bestehend aus Toilettenschüssel 1, Toilettensitz 2 und Toilettendeckel 3. Der Toilettensitz 2 und der Toilettendeckel 3 sind an einen gemeinsamen Achsdorn 4.1 um die Achse 4 drehbar angelenkt. Der Achsdorn 4.1 wiederum mündet an seinen beiden Enden in seitliche Haltevorrichtungen 5, die direkt oder gegebenenfalls unter Zwischenschaltung eines Adapters zur Anpassung an den Lochabstand der Toilettenschüssel 1 an dieser befestigt sind.

Wie aus Fig. 1a und insbesondere der zugeordneten Detaildarstellung hervorgeht, ist die Toilettensitz- und -Deckelanordnung 2, 3 konstruktiv derart ausgebildet, dass der Toilettensitz 2 und Toilettendeckel 3 nur gemeinsam händisch aus der geschlossenen Stellung angehoben werden können. Dazu ist der Toilettendeckel 3 so konstruiert, dass er über keine Eingriffsmöglichkeit verfügt und seitlich und nach vorne einen kleineren Umfang aufweist als der Toilettensitz 2. In geschlossener Stellung liegt der Toilettendeckel 3 bündig auf dem Toilettensitz 2 auf. Ein händischer Eingriff zum Öffnen kann so nur unter den mit Auflageelementen 6 versehenen Toilettensitz 2 erfolgen, wobei die Auflageelemente 6 einen, den händischen Eingriff ermöglichenden, vertikalen Abstand zwischen Toilettenschüssel 1 und Toilettensitz 2 herstellen. Dadurch dass der Toilettendeckel 3 seitlich und vorne einen kleineren Umfang aufweist als der Toilettensitz 2, letztgenannter also ersichtlich über den Rand des Toilettendeckels 3 hervorsteht, wird es ermöglicht, den Toilettensitz 2 aus der in Bild 1b dargestellten, geöffneten Stellung, händisch für eine sitzende Benutzung der Toilette herunterzuklappen.

Im Folgenden sollen anhand der Figuren 1a-c sowie 2a-f die Bewegungsabläufe beim erfindungsgemäßen Verfahren zur Betätigung der Toilettensitz- und -Deckelanordnung 2, 3 erläutert werden. Dabei ist in den Figuren 1a-c der Bewegungsablauf bei stehender Benutzung der Toilette dargestellt, in den Figuren 2a-f der Bewegungsablauf bei sitzender Benutzung.

In einer ersten Phase werden Toilettensitz 2 und Toilettendeckel 3 gemeinsam, nach Eingriff unter den Toilettensitz 2, (siehe Detaildarstellung in Fig. 1a) händisch angehoben und aus der geschlossenen Stellung (Fig. 1a) in die in Fig. 1b gezeigte geöffnete Stellung gebracht. Diese Bewegung soll durch die beiden Pfeile in Fig. 1b symbolisch dargestellt werden. Ein Pfeil steht für die erfolgte Bewegung des Toilettendeckels 3, der andere für die Bewegung des Toilettensitzes 2. Analog gilt dies auch für die Pfeildarstellungen in den weiteren Teilfiguren von Fig. 1 und 2.

In dieser geöffneten Stellung verbleiben Toilettendeckel 3 und Toilettensitz 2 zunächst. In einem ersten Fall kann die Toilette so im Stehen benutzt werden, ohne dass der Toilettensitz 2 durch Spritzer beim Urinieren verunreinigt werden kann. Nach Ablauf einer vorgegebenen Zeit werden Toilettendeckel 3 und Toilettensitz 2 ohne Zutun des Benutzers automatisch durch eine (hier noch nicht dargestellte) ein- und/oder angebaute Betätigungsvorrichtung gemeinsam wieder in die geschlossene Stellung gebracht, wie in Fig. 1c gezeigt. Die Toilette ist für den nächsten Benutzer bereit. Die Dauer der o.a. vorgegebenen Zeit, in der Toilettendeckel 3 und Toilettensitz 2 geöffnet gehalten werden, kann z.B. abgestimmt werden auf die übliche Dauer einer stehenden Toilettenbenutzung plus einem "Sicherheitszuschlag" und lässt sich durch Versuche leicht ermitteln. Sie kann z.B. zwischen 2 und 5 Minuten betragen.

Möchte die Person alternativ zum oben beschriebenen sog. ersten Fall die Toilette im Sitzen benutzen ("zweiter Fall"), so wird sie zunächst, ebenso wie im oben beschriebenen Falle der stehenden Benutzung, in der ersten Phase händisch Toilettensitz 2 und Toilettendeckel 3 gemeinsam, nach Eingriff unter den Toilettensitz 2, anheben, und aus der geschlossenen Stellung (Fig. 2a) in die in Fig. 2b gezeigte, geöffnete Stellung bringen, da es aufgrund der oben beschriebenen konstruktiven Ausbildung der Toilettensitz- und Deckelanordnung 2, 3 nicht möglich ist, nur den Toilettendeckel 3 allein anzuheben. Danach kann, wie in Fig. 2c dargestellt, nur der geöffneten Toilettensitz 2 allein händisch wieder in die waagrechte Stellung (gestrichelt gezeichnet) abgesenkt werden, wobei der oben beschriebene, überstehende Rand des Toilettensitzes 2 über den Toilettendeckel 3, das dafür erforderliche isolierte Ergreifen nur des Toilettensitzes 2 zum Absenken ermöglicht.

Nun kann eine sitzende Benutzung der Toilette erfolgen. Dabei wird durch die sitzende Person der Toilettensitz 2 in der abgesenkten, waagrechten Position gehalten, in welcher die Auflageelemente 6 auf der Toilettenschüssel 1 aufliegen. Solange sich der Toilettensitz 2 in der abgesenkten Position befindet, wird der Toilettendeckel 3 in seiner geöffneten Stellung blockiert; er kann sich also nicht absenken, auch nicht nach Ablauf der o.g. "vorgegebenen Zeit". Nach Beendigung der sitzenden Benutzung der Toilette wird der Toilettensitz 2 vom Gewicht des Benutzers entlastet und daraufhin durch die (hier nicht dargestellte) ein- oder angebaute Betätigungsvorrichtung ohne Zutun des Benutzers aus der waagrechten Position automatisch langsam wieder angehoben, wie in Fig. 2d dargestellt, bis in die, in Fig. 2e gezeigte, geöffnete Stellung, in der Toilettensitz 2 und Toilettendeckel 3 wieder aneinander anliegen. In dieser geöffneten Stellung kann die Toilettensitz- und -Deckelanordnung 2, 3 für eine bestimmbare Zeit verweilen, in der es möglich ist, die Toilettenschüssel 1 mit einer Toilettenbürste zu reinigen. Nach Ablauf der bestimmbaren Zeit werden Toilettendeckel 3 und Toilettensitz 2 ohne Zutun des Benutzers automatisch durch die (hier nicht dargestellte) ein- und/oder angebaute Betätigungsvorrichtung gemeinsam wieder in die geschlossene Stellung gebracht, wie in Fig. 2f gezeigt. Die Toilette ist für den nächsten Benutzer bereit.

Alternativ kann anstelle des Verweilens der Toilettensitz- und -Deckelanordnung 2, 3 in der geöffneten Stellung zur Reinigung der Toilettenschüssel 1 auch vorgesehen sein, die Geschwindigkeit der Aufwärtsbewegung des Toilettensitzes 2 ab Erreichen eines größeren Winkels gezielt so stark zu verringern, dass die Reinigung bereits während der langsamen Aufwärtsbewegung des Toilettensitzes 2 durchgeführt werden kann. Ein Verweilen der Toilettensitz- und -Deckelanordnung 2, 3 in der geöffneten Stellung ist dann nicht mehr erforderlich, vielmehr kann diese nach Erreichen der vollständig geöffneten Stellung und Berühren von Toilettensitz 2 und Toilettendeckel 3 (Fig. 2e) ohne weitere Pause in die gemeinsame Schließbewegung übergehen, die mit dem Erreichen der in Fig. 2f gezeigten geschlossenen Stellung endet.

Dadurch, dass beim Reinigungsvorgang der Toilettensitz 2 von der Toilettenschüssel 3 abgehoben ist und in etwa senkrecht steht, (oder gemäß o.a. Alternative zumindest einen großen Winkel aufweist) kann es zu keiner Verschmutzung des Toilettensitzes 2 durch evtl. herabtropfendes oder spritzendes Wasser von der Bürste kommen.

Das oben beschriebene Verfahren zur Betätigung der Toilettensitz- und -Deckelanordnung 2, 3 kann prinzipiell unter Verwendung verschiedener ein- oder angebauter Betätigungsvorrichtungen durchgeführt werden, wie z.B. elektrisch unter Verwendung elektromagnetischer, elektromotorischer, pneumatischer oder hydraulischer Betätigungsvorrichtungen in Verbindung mit einer elektrischen bzw. elektronischen Steuerung. Auch eine rein pneumatische Betätigungsvorrichtung ist denkbar. Hier soll jedoch der Verwendung einer rein mechanisch-hydraulischen Betätigungsvorrichtung der Vorzug gegeben werden, welche den Vorteil hat, vollständig unabhängig von irgendeinem Elektroanschluss, Akkumulator, einer Batterie oder sonstigem Anschluss für Energie oder Betätigungsmedium zu arbeiten.

Eine solche mechanisch-hydraulische Betätigungsvorrichtung zur Durchführung des beschriebenen Verfahrens zur Betätigung der Toilettensitz- und -Deckelanordnung 2, 3 wird nachfolgend anhand der weiteren Figuren beschrieben.

In Figuren 3 - 7 ist der prinzipielle Aufbau einer mechanisch-hydraulischen Betätigungsvorrichtung dargestellt. Diese ist innerhalb eines Hohlraumes des Toilettendeckels 3 verbaut, wozu der Toilettendeckel 3 zweiteilig mit zumindest einem gewölbt ausgebildeten Teil, z.B. dem Toilettendeckeloberteil 3.1, konstruiert ist. Alternativ, hier aber nicht näher dargestellt, kann der Toilettendeckel 3 auch einteilig bauchig mit einer stirnseitigen Einführungsöffnung für die Betätigungsvorrichtung vorgesehen sein. Nach Montage der Bauteile im Hohlraum des Toilettendeckels wird der Toilettendeckel verschlossen, so dass außen nur mehr oder weniger glatte Oberflächen vorhanden sind, was eine hygienische Reinigung der Toilettensitz- und -Deckelanordnung ermöglicht.

Die Blickrichtung in den Figuren 3 - 7 ist immer senkrecht auf die Unterseite des Toilettendeckeloberteils 3.1 egal in welcher Stellung (geschlossen, geöffnet oder teilgeöffnet) sich dieser befindet. Der Toilettendeckel 3 ist dabei (bei unterstellter zweiteiliger Ausbildung des Toilettendeckels 3) mit abgenommenem zweiten Teil, dem Toilettendeckelunterteil, dargestellt, so dass man auf die Innenseite des Toilettendeckeloberteils 3.1 mit seinen Einbauten sieht. In Figuren 3 bis 7 ist die Nummerierung der Bauteile mit Bezugszeichen aus Gründen vereinfachter Darstellung nur in Figur 3 vollständig vorgenommen worden. Selbstverständlich sind fehlende Bezugszeichen in den Figuren 4 - 7 anhand der Figur 3 zu übertragen.

Dies gilt sinngemäß auch für die weiteren Figuren.

Figur 3 zeigt die Ansicht bei geschlossener Toilettensitz- und -Deckelanordnung 2, 3 aus der Sicht aus der Toilettenschüssel 1 heraus, wie in Fig. 3a durch den Pfeil angezeigt.

Auf dem feststehenden Achsdorn 4.1, der mit seitlichen Haltevorrichtungen 5 direkt oder gegebenenfalls unter Zwischenschaltung eines Adapters zur Anpassung an den Lochabstand der Toilettenschüssel 1 an dieser befestigt ist, sind zwischen den beiden Haltevorrichtungen 5 außen rechts eine Toilettensitzbuchse 7 und außen links eine weitere Toilettensitzbuchse 7.1 drehbar gelagert. Der Toilettensitz 2, von dem hier aus Darstellungsgründen nur Teilstücke mit zwei Auflageelementen 6 dargestellt sind, ist mit beiden Toilettensitzbuchsen 7, 7.1 starr verbunden, so dass diese beim Heben und Senken des Toilettensitzes 2 eine Drehbewegung gegenüber dem feststehenden Achsdorn 4.1 um die Achse 4 ausführen.

Axial nach innen anschließend an die Toilettensitzbuchsen 7, 7.1 sind zwei mit dem Toilettendeckel 3 bzw. (bei zweiteiliger Ausbildung des Toilettendeckels 3) dem Toilettendeckeloberteil 3.1 starr verbundene Toilettendeckelbuchsen 8, 8.1 ebenfalls drehbar um den feststehenden Achsdorn 4.1 angeordnet.

Zwischen den beiden Toilettendeckelbuchsen 8, 8.1 ist ein feststehendes Achsdorn-Mittelstück 4.2 vorgesehen. Es kann mit dem Achsdorn 4.1 einstückig ausgebildet sein, oder als eigenes Bauteil ausgeführt und mit dem Achsdorn 4.1 starr verbunden sein. Da das Achsdorn-Mittelstück 4.2 einen größeren Querschnitt als die von den Toilettensitzbuchsen 7, 7.1 und den Toilettendeckelbuchsen 8, 8.1 umfassten Bereiche des Achsdorns 4.1 aufweist, ergibt sich ein Anschlag gegen axiales Verschieben von Toilettensitz 2 und Toilettendeckel 3. An das Achsdorn-Mittelstück 4.2 sind zwei Treibstangen 23 radial zur Achse 4 angelenkt, und zwar mittels zweier achsseitiger Befestigungsbolzen 25, die parallel und exzentrisch zur Achse 4 verlaufend angeordnet sind. Die Darstellung in Figur 3 zeigt die im Bild linke Anlenkung in einem Ausbruch aus dem Achsdorn-Mittelstück 4.2, die im Bild rechte Anlenkung ist gestrichelt gezeichnet, da verdeckt. Die anderen Enden der Treibstangen 23 sind mittels supportseitiger Befestigungsbolzen 24 an einem im wesentlichen quaderförmigen Supportschlitten 17 befestigt, der in einem im Toilettendeckeloberteil 3.1 ausgebildeten Bett 20 längsverschieblich angeordnet ist. Die beiden Treibstangen 23 sind um die achsseitigen Befestigungsbolzen 25 und um die supportseitigen Befestigungsbolzen 24 drehbar. Bei einer Öffnungsbewegung des Toilettendeckels 3 führt letzterer samt den Toilettendeckelbuchsen 8, 8.1 eine Drehbewegung um die Achse 4 aus, während die Treibstangen 23 aufgrund ihrer exzentrischen Anlenkung am feststehenden Achsdorn-Mittelstück 4.2 den Supportschlitten 17 im Bett 20 aus seiner in Figur 3 gezeigten unteren Endstellung im Bild nach oben verschieben, in seine obere Endstellung bei geöffnetem Toilettendeckel 3. Dies ist auch aus der Darstellung in Figur 4 ersichtlich, die die Verhältnisse bei geöffneter Toilettensitz- und -Deckelanordnung 2, 3 gemäß Figur 4a zeigt. Die Blickrichtung ist in Figur 4a zur Verdeutlichung wieder durch einen Pfeil dargestellt. Die Position des Supportschlittens 17 ist also nur von der Stellung des Toilettendeckels 3 abhängig.

Zur Verdeutlichung der Anlenkung der Treibstangen 23 an das Achsdorn-Mittelstück 4.2 und an den Supportschlitten 17 ist diese in den Figuren 10a und 10b im Schnitt dargestellt. Und zwar beispielhaft für die in den Figuren 3 bis 7 linke Treibstange 23, wobei der Schnittverlauf in den Figuren 3 und 4 durch die gestrichelte Linien C - C gekennzeichnet ist. Figur 10 a zeigt die Stellung bei geschlossenem Toilettendeckel 3 gemäß Figur 3. Figur 10 b zeigt die Stellung bei geöffnetem Toilettendeckel 3 entsprechend Figur 4 (aber auch 5 und 6). Wie in den Figuren 10a und 10b zu erkennen ist, weist das Achsdorn-Mittelstück 4.2 eine Ausfräsung 4.3 zur Aufnahme der Treibstange 23 auf. Die Treibstange 23 ist mittels des seinerseits in den Seitenwangen der Ausfräsung 4.3 gelagerten achsdornseitigen Befestigungsbolzens 25 exzentrisch am Achsdorn-Mittelstück 4.2 drehbar befestigt. Mittels des supportseitigen Befestigungsbolzens 24 ist die Treibstange 23 am Supportschlitten 17 ebenfalls drehbar befestigt. Ersichtlich (Figur 10a) ist in der geschlossenen Stellung des Toilettendeckels 3 der Supportschlitten 17 in seine untere Endstellung eingezogen, während er in der geöffneten Stellung des Toilettendeckels 3 (Figur 10b) aufgrund der zur Achse 4 exzentrischen Anlenkung der Treibstange 23 am Achsdorn-Mittelstück 4.2 in seine obere Endstellung ausgefahren ist.

Es ist anzumerken, dass es grundsätzlich auch denkbar ist, den Supportschlitten 17 lediglich mittels einer einzigen Treibstange 23 mit dem Achsdorn-Mittelstück 4.2 zu verbinden, sofern durch konstruktive, dem Fachmann bekannte Maßnahmen (z.B. extra lange Führungsbahn im Bett 20) sichergestellt wird, dass der Supportschlitten 17 keine Kippbewegungen ausführen kann.

Zurück zu Fig. 3: Am linken Ende der rechten Toilettensitzbuchse 7 ist an einem Teil ihres Umfanges eine Abrollkulisse 9 ausgebildet, an der ein einen Riementrieb 10 bildender geschlossener, endloser Riemen 11 mittels eines Riemenanbindungsstiftes 12 angelenkt ist. Eine detaillierte Ansicht des in den Toilettendeckel 3 eingebauten Riementriebes 10 ist auch Figuren 8a-c zu entnehmen, welche einen Schnitt entlang der durch die beiden Pfeile A - A in den Figuren 3 bis 5 gekennzeichneten Linien zeigen, wobei zur besseren Erkennbarkeit und Übersichtlichkeit in den Figuren 8a-c vereinfachend teilweise auf Schraffuren von Bauteilen (z.B. des Schlepphakengestänges 16, des Federtellers 19) und auf Strichlierungen (z.B. des nicht sichtbaren Teils des Gabelkopfes 15) verzichtet wurde. Diese zwar nicht streng den Regeln des technischen Zeichnens folgende Darstellungsweise lässt Aufbau und Funktionszusammenhänge gleichwohl eindeutig und zweifelsfrei erkennen. Sinngemäß gilt dies auch für in anderen Figuren gezeigte Schnitte.

Der grundsätzliche Aufbau des Riementriebes 10 und der damit zusammenwirkenden Bauteile wird zunächst anhand der Figur 3 und der korrespondierenden Figur 8a beschrieben, welche die Verhältnisse bei geschlossener Toilettensitz- und -Deckelanordnung 2, 3 gem. Figur 3a zeigen. Für die weitere Beschreibung gilt: Figur 4 korrespondiert mit Figur 8b (Verhältnisse bei vollständig geöffnetem Toilettensitz 2 und Toilettendeckel 3 gem. Figur 4a) und Figur 5 korrespondiert mit Figur 8c (Verhältnisse bei geöffnetem Toilettendeckel 3 und abgesenktem Toilettensitz 2 gem. Figur 5a).

Der Riemen 11 ist mit dem Riemenanbindungsstift 12 an der Toilettensitzbuchse 7 fixiert und umschlingt einen Teilkreis der Toilettensitzbuchse 7, anliegend an der Abrollkulisse 9; umschlingt weiter eine achsenfeste Umlenkrolle 13.1, (in Fig. 3 nicht sichtbar, da vom Achsdorn 4.1 und der Toilettensitzbuchse 7 verdeckt), die an einem Vorsprung des Achsdorns 4.1 (alternativ: an einem Vorsprung des Achsdorn-Mittelstücks 4.2) gelagert ist. Der Riemen 11 wird weiter über zwei toilettendeckelfeste Umlenkrollen 13 (Fig.8a) geführt, die am im Toilettendeckeloberteil 3.1 ausgebildeten Bett 20 (Fig.3) befestigt sind und umschlingt schließlich eine Tragrolle 14, die an einem mit einem längsverschieblichen Schlepphakengestänge 16 verbundenen Gabelkopf 15 gelagert ist. Das Schlepphakengestänge 16 durchdringt mit Spiel den im Bett 20 längsverschieblich geführten Supportschlitten 17, auf welchem sich mit ihrem einen Ende eine, das Schlepphakengestänge 16 umfassende erste Schraubendruckfeder 18 abstützt. Das andere Ende der ersten Schraubendruckfeder 18 ist an einem am Schlepphakengestänge 16 ausgebildeten Federteller 19 gelagert, so dass die erste Schraubendruckfeder 18 bei Relativbewegungen zwischen Schlepphakengestänge 16 und Supportschlitten 17 ge- oder entspannt wird. Das im Bild obere Teil des Schlepphakengestänges 16 wird mit Spiel durch eine im Bett 20 ausgebildete Durchführung 21 geführt (Figuren 3ff) und weist an seinem Ende einen Schlepphaken 22 auf, der einen Anschlag für ein Gehäuse (Dämpferzylinder 30) eines hydraulischen Dämpfers 29 bildet, der Teil einer Feder-Dämpfer-Anordnung 28, 29 ist, die an späterer Stelle näher beschrieben werden wird. Dämpferzylinder 30 und Schlepphaken 22 sind so ausgebildet, dass der Dämpferzylinder 30 von dem Schlepphaken 22 entgegen der Federkraft einer zwischen Supportschlitten 17 und der diesem zugewandten Stirnseite des Dämpferzylinders 30 eingespannten, zweiten Schraubendruckfeder 28 beaufschlagt werden kann.

Die Position des Schlepphakens 22 ist nur von der Stellung des Toilettensitzes 2 abhängig. In geschlossener Stellung des Toilettensitzes 2 befindet er sich in seiner unteren Endstellung nahe der Durchführung 21, siehe Figur 3, bei geöffnetem Toilettensitz 2 in seiner oberen Endstellung, entfernt von der Durchführung 21, siehe Figur 4.

In der geschlossenen (Ausgangs-)Stellung der Toilettensitz- und -Deckelanordnung 2, 3, wie sie in den Figuren 3 und 8a dargestellt ist, ist die erste Schraubendruckfeder 18 entspannt, da bei geschlossenem Toilettendeckel 3 der Supportschlitten 17 in seiner unteren Endstellung ist, ebenso wie sich der Schlepphaken 22 mitsamt dem Schlepphakengestänge 16 und dem Federteller 19 bei geschlossenem (abgesenktem) Toilettensitz 2 in ihrer unteren Endstellung befinden. Durch die konstruktive Gestaltung der Abrollkulisse 9 kann Einfluss auf die Bewegungsparameter des Toilettensitzes 2 bei dessen automatischen Bewegungen (nicht händischen Bewegungen) genommen werden. Aus Darstellungsgründen ist in den Figuren 8a - c der Querschnitt der Abrollkulisse 9 vereinfacht lediglich als im Umfang ansteigend und zur Verdeutlichung übertrieben dargestellt. Tatsächlich hat sich in Versuchen ergeben, dass es auch vorteilhaft für den Bewegungsablauf beim automatischen Schließen sein kann, wenn die Abrollkulisse 9 teilweise als Gerade ausgebildet ist, ebenso wie es vorteilhaft sein kann, wenn die Abrollkulisse 9 insbesondere am Übergang von besagter Gerade auf einen runden Querschnitt einen Knick oder sogar einen kleinen Wulst aufweist. Die genaue Gestaltung der Abrollkulisse kann der Fachmann anhand von Versuchen festlegen.

Es ist anzumerken, dass in den Figuren 3 bis 7 aus Gründen einer vereinfachten Darstellung nur die im Bild rechte Toilettensitzbuchse 7 mit einer Abrollkulisse 9 und einem damit zusammenwirkenden Riementrieb 10 nach Figuren 8a-c gezeigt ist. Tatsächlich kann aber auch die im Bild linke, weitere Toilettensitzbuchse 7.1 genauso mit einer identischen Abrollkulisse, einem damit zusammenwirkenden Riementrieb 10 nach Figuren 8a-c und einem weiteren Schlepphakengestänge 16 samt Schlepphaken 22 versehen sein, wobei die beiden Schlepphakengestänge 16 oder die Schlepphaken 22 dann über eine konstruktive Brücke mechanisch miteinander verbunden sein können, aber nicht müssen.

In geschlossener (Ausgangs-) Stellung der Toilettensitz- und -Deckelanordnung 2, 3 wie in Figuren 3 und 8a dargestellt, befindet sich der Ort der Anlenkung des Riemens 11 an die Toilettensitzbuchse 7, 7.1 mittels des Riemenanbindungsstiftes 12 radial etwa gegenüber der achsdornfesten Umlenkrolle 13.1, siehe Fig. 8a. Beim in der ersten Phase der Toilettenbenutzung gemeinsamen Öffnen von Toilettensitz 2 und Toilettendeckel 3 dreht sich die Toilettensitzbuchse 7, 7.1 um die Achse 4 in der Darstellung in Figur 8a im Gegenuhrzeigersinn um etwa 90 Grad in die in Figur 8b gezeigte Stellung. Dabei wird die auf der Abrollkulisse 9 aufliegende Länge des Riemens 11 verkürzt, so dass sich die freie, über die Tragrolle 14 führende Länge des Riemens 11 vergrößert, und die Tragrolle 14 samt Schlepphakengestänge 16 und Schlepphaken 22 unter der Wirkung der ersten Schraubendruckfeder 18 in die obere Endstellung ausgefahren wird. Aus Figur 8b sind die Verhältnisse des Riementriebes 10 in geöffneter (End-) Stellung von Toilettensitz 2 und Toilettendeckel 3 ersichtlich, Figur 4 zeigt die korrespondierende Stellung des Schlepphakens 22 und des Schlepphakengestänges 16 samt Federteller 19. Da sich, wie bereits vorangehend erläutert, wegen des geöffneten Toilettendeckels 3 auch der Supportschlitten 17 in seiner oberen Endstellung befindet, ist die erste Schraubendruckfeder 18 entspannt. Die Position der Tragrolle 14 in geschlossener Stellung von Toilettensitz 2 und Toilettendeckel 3 ist in Figur 8b zum Vergleich gestrichelt eingezeichnet, der Weg, um den die Tragrolle 14 samt Schlepphakengestänge 16 beim Öffnen von Toilettensitz 2 und Toilettendeckel 3 ausgefahren wird, mit einem (seitlichen) Pfeil symbolisch dargestellt.

Die Stellungen wie in den Figuren 4 und 8b gezeigt, werden in einem ersten Fall bei der Benutzung der Toilette im Stehen für einige Minuten eingenommen (vgl. auch Erläuterungen zu Fig. 1b), in einem zweiten Fall, in dem die Toilette im Sitzen benutzt werden soll, nur für kurze Zeit, bis der Toilettensitz 2 händisch wieder abgesenkt wird, während der Toilettendeckel 3 geöffnet bleibt.

In diesem zweiten Fall ergeben sich nach dem erfolgten händischen Absenken des Toilettensitzes 2 folgende, in den Figuren 5 und 8c dargestellten Verhältnisse im Riementrieb 10: Durch die mit der Absenkung des Toilettensitzes 2 verbundene (Rück-) Drehung der Toilettensitzbuchse 7, 7.1 in die geschlossene Ausgangsstellung kommt auch der Ort der Anlenkung des Riemens 11 an die Toilettensitzbuchse 7, 7.1 mittels des Riemenanbindungsstiftes 12 wieder radial etwa gegenüber der achsdornfesten Umlenkrolle 13.1 zu liegen, der Riemen 11 liegt dementsprechend an der Abrollkulisse 9 an, die freie Länge des Riemens 11 hat sich verkürzt und die Tragrolle 14 ist in die untere Endstellung eingezogen worden. Die Verkürzung wird in Figur 8c wieder durch einen Pfeil dargestellt.

Genau genommen bewegt sich die Tragrolle 14 in diesem beschriebenen zweiten Fall (Toilettendeckel 3 geöffnet, Toilettensitz 2 abgesenkt) sogar etwas über die bei geschlossener Toilettensitz- und -Deckelanordnung 2, 3 gemäß Figuren 3 und 8a erreichbare untere Endstellung hinaus und zieht den Schlepphaken 22 etwas weiter nach unten, wie auch ein Vergleich der Positionen des Schlepphakens 22 gegenüber der Durchführung 21 in den Figuren 3 und 5 zeigt. Dieser Effekt ist dadurch bedingt, dass zwar der Toilettensitz 2 geschlossen ist, der Toilettendeckel 3 aber geöffnet bleibt. Dadurch legt sich, wie bei einem Vergleich der Figuren 8a und 8c deutlich wird, ein größerer Abschnitt des zweiten, im Bild rechten Teils des Riemens 11 an die Abrollkulisse 9 an, als dies bei komplett geschlossener Toilettensitz- und -Deckelanordnung 2, 3 der Fall ist. Der beschriebene Effekt, der in Figur 8c aufgrund der zur Verdeutlichung übertrieben dargestellten Form der Abrollkulisse 9 stärker aufscheint, als dies in Wirklichkeit der Fall ist, hat in vorliegendem Fall keine wesentlichen Auswirkungen, wie die Praxis gezeigt hat, und ist daher hier vernachlässigbar. Grundsätzlich ist es aber durchaus möglich, ihn zur Beeinflussung der Bewegungscharakteristik der Toilettensitz- und -Deckelanordnung 2, 3, insbesondere der Bewegungscharakteristik des Toilettensitzes 2 beim automatischen Heben zu nutzen. Dazu können dementsprechend die Form der Abrollkulisse 9, die Lage des Riemenanbindungsstiftes 12, die Federkenndaten, sowie ggf. die Positionierung der Umlenkrollen 13 und 13.1 angepasst und aufeinander abgestimmt werden.

In der Stellung: geöffneter Toilettendeckel 3 aber geschlossener (heruntergelassener) Toilettensitz 2 wie in Figuren 5 und 8c dargestellt, ist die erste Schraubendruckfeder 18 maximal gespannt, denn bei geöffnetem Toilettendeckel 3 befindet sich der Supportschlitten 17 in seiner oberen Endstellung und der Schlepphaken 22 samt Schlepphakengestänge 16 und Federteller 19 bei geschlossenem (heruntergelassenem) Toilettensitz 2 in der unteren Endstellung.

Unter Verweis auf Figur 3 werden nachfolgend Aufbau und Funktion der Feder-Dämpfer-Anordnung 28,29 beschrieben. Diese ist zwischen einem am Toilettendeckeloberteil 3.1 ausgebildeten Festlager 27 und dem Supportschlitten 17 angeordnet. Eine mit ihrem einen Ende am Festlager 27 angelenkte Kolbenstange 26 des hydraulischen Dämpfers 29 durchdringt abgedichtet die beiden Stirnseiten des Dämpferzylinders 30 und endet frei. Der Dämpferzylinder 30 ist an seinem im Bild unteren Ende über eine zweite Schraubendruckfeder 28 am Supportschlitten 17 abgestützt.

Wird die Toilettensitz- und Deckelanordnung 2, 3 in der ersten Phase der Benutzung aus der geschlossenen Stellung (Fig.3) angehoben und in die in Figur 4 dargestellte geöffnete Stellung gebracht, wird der Supportschlitten 17 mittels der Treibstangen 23 in die im Bild obere Stellung überführt, die zwischen Supportschlitten 17 und der ihm zugewandten Stirnseite des Dämpferzylinders 30 eingespannte, zweite Schraubendruckfeder 28 gespannt. Gleichzeitig wird über den Riementrieb 10 im Zusammenwirken mit der ersten Schraubendruckfeder 18 das Schlepphakengestänge 16 samt Schlepphaken 22 im Bild nach oben verschoben, der Schlepphaken 22 gibt den Dämpferzylinder 30 frei. Dieser kann sich nun unter der Wirkung der zweiten Schraubendruckfeder 28 gedämpft nach oben bewegen. In Figur 4 ist der Dämpferzylinder 30 in einer bereits aus seiner unteren Endstellung leicht herausbewegten Position dargestellt, in der er sich quasi "auf dem Weg" befindet.

Die Feder - Dämpferanordnung 28,29 ist so dimensioniert und abgestimmt, dass die Bewegung des Dämpferzylinders 30 nach oben (Druckstufe) sehr langsam verläuft und von seiner unteren Endstellung in seine obere Endstellung einige Minuten dauert, z.B. 5 Minuten. Aber auch 2 Minuten oder dazwischen liegende Zeiten sind denkbar. Während dieser gesamten Zeit sind Toilettendeckel 3 und Toilettensitz 2 nach händischer Öffnung bereits in ihrer Offenstellung, die Toilette ist benutzbar.

Im unteren Bereich des Dämpferzylinders 30 ist an seinem Umfang ein Anschlagring 32 ausgebildet (s. Fig. 3), der mit einem Lösehaken 34 zusammenwirkt. Kommt bei der (stark gedämpften) Aufwärtsbewegung des Dämpferzylinders 30 der Anschlagring 32 mit dem Lösehaken 34 in Berührung und zieht diesen geringfügig nach oben, so löst dies über ein mit dem Lösehaken 34 verbundenes Lösehakengestänge 33 einen Rückwerfer 39 aus, der ein Schließen des Toilettendeckels 3 (und damit auch des Toilettensitzes 2) einleitet. Der genaue Aufbau und die Wirkungsweise dieses Rückwerfers 39 werden an späterer Stelle im Zusammenhang mit Figur 9 detailliert beschrieben.

Zunächst ist jedoch nochmals auf die Funktion des Schlepphakens 22 einzugehen, und zwar im Zusammenhang mit dem oben beschriebenen sog. "zweiten Fall" der Toilettenbenutzung, in welchem nach händischem Absenken des Toilettensitzes 2 die Toilette im Sitzen benutzt werden soll, wobei der Toilettendeckel 3 selbstverständlich solange in geöffneter Stellung verbleiben muss. Letzteres wird mit Hilfe des Schlepphakens 22 sichergestellt: Die Situation: geöffneter Toilettendeckel 3 und geschlossener (heruntergelassener) Toilettensitz 2 ist in den Figuren 5 und 8c gezeigt und wurde weiter oben bereits beschrieben: Der Supportschlitten 17 befindet sich dann in der oberen Endstellung (wegen des geöffneten Toilettendeckels 3), der Schlepphaken 22 samt Schlepphakengestänge 16 und Federteller 19 in der unteren Endstellung und wird durch die auf dem Toilettensitz 2 sitzende Person auch dort gehalten. Die zweite Schraubendruckfeder 28 ist, wie auch die erste Schraubendruckfeder 18 voll gespannt. Durch den in der unteren Endstellung in Kontakt mit der oberen Stirnseite des Dämpferzylinders 30 befindlichen Schlepphaken 22 wird in dieser Stellung von Toilettensitz 2 und Toilettendeckel 3 der Dämpferzylinder 30 solange daran gehindert, sich unter der Wirkung der zweiten Schraubendruckfeder 28 nach oben zu bewegen, wie der Toilettensitz 2 sich in der geschlossenen (heruntergelassenen) Stellung befindet. Folglich kann der Anschlagring 32 des Dämpferzylinders 30 nicht in Kontakt mit dem Lösehaken 34 treten und den, ein Schließen des Toilettendeckels 3 einleitenden Rückwerfer 39 auslösen. Der Toilettendeckel 3 verbleibt somit sicher in geöffneter Stellung.

Steht der Benutzer nach sitzender Benutzung der Toilette auf und gibt den Toilettensitz 2 frei, so bewegt sich dieser automatisch durch die sich summierenden Kräfte der ersten Schraubendruckfeder 18 und der zweiten Schraubendruckfeder 28 aus der geschlossenen (heruntergelassenen) Position gedämpft nach oben. Diese Situation bei bereits leicht angehobenem Toilettensitz 2 ist in den Figuren 6 und 6a dargestellt, wobei in Figur 6a der gestrichelte Pfeil die Bewegungsrichtung des Toilettensitzes 2 anzeigt, der ausgezogene Pfeil wieder die Blickrichtung. Die erste Schraubendruckfeder 18 und die zweiten Schraubendruckfeder 28 sind jeweils so dimensioniert, dass die Kraft allein einer der beiden Federn 18,28 nicht groß genug ist, den Toilettensitz 2 anzuheben.

Die sich entspannende zweiten Schraubendruckfeder 28 wirkt über den Dämpferzylinder 30 nach oben im Bild auf den Schlepphaken 22, dieser auf das Schlepphakengestänge 16, unterstützt von der sich ebenfalls entspannenden ersten Schraubendruckfeder 18. Die summierte Gesamtkraft beider Federn 18, 28 wirkt über den Riementrieb 10, den Riemenanbindungsstift 12 und die Abrollkulisse 9 auf die Toilettensitzbuchse 7, welche den an ihr befestigten Toilettensitz 2 anhebt. Aufgrund der dämpfenden Wirkung des Dämpfers 29 auf die Entspannungskraft der zweiten Schraubendruckfeder 28 erfolgt die Öffnungsbewegung des Toilettensitzes 2 langsam.

Kommt bei der Aufwärtsbewegung des Dämpferzylinders 30 schließlich der Anschlagring 32 mit dem Lösehaken 34 in Berührung (was bei etwa senkrecht stehendem Toilettensitz 2 der Fall ist) und zieht diesen geringfügig nach oben, so löst dies über ein mit dem Lösehaken 34 verbundenes Lösehakengestänge 33 einen Rückwerfer 39 (s. Figuren 9a-d) aus, der ein Schließen des Toilettendeckels 3 einleitet, der wiederum den Toilettensitz 2 mitnimmt. Diese Situation ist in den Figuren 7 und 7a gezeigt, wobei in der Darstellung die Toilettensitz- und -Deckelanordnung 2, 3 gerade mit der gemeinsamen Schließbewegung begonnen haben und der Lösehaken 34 bereits wieder vom Anschlagring 32 abgehoben hat.

Auch die automatische gemeinsame Schließbewegung von Toilettendeckel 3 und Toilettensitz 2 erfolgt gedämpft:
Dazu wirken zusammen:
- Ein ebenfalls im Toilettendeckel 3 angeordneter Schließdämpfer 35,
- der Dämpfer 29 in Verbindung mit dem Schlepphakengestänge 16 samt dem Schlepphaken 22 und dem Riementrieb 10, sowie
- ein Koppelmechanismus 57.

Im Einzelnen:
Es ist ein Schließdämpfer 35 (siehe Figur 3) vorgesehen, der im Prinzip gleich oder ähnlich aufgebaut sein kann, wie der bereits beschriebene Dämpfer 29. Insbesondere kann der Schließdämpfer 35 einen Schließdämpferzylinder 37 aufweisen, der im im Toilettendeckel 3 ausgebildeten Bett 20 fixiert ist. Eine Kolbenstange 36 trägt einen einseitig wirkenden Schließdämpferkolben 38. Zur Symbolisierung der einseitigen Wirkung ist in den Figuren 3 ff der Schließdämpferkolben 38 wieder vereinfachend lediglich entsprechend abgeschrägt dargestellt. Die Kolbenstange 36 ist mit dem Supportschlitten 17 fest verbunden, dessen Position -wie bereits ausgeführt- aufgrund der exzentrischen Anlenkung der Treibstangen 23 an das feststehende Achsdorn-Mittelstück 4.2 ausschließlich von der Stellung des Toilettendeckels 3 abhängig ist. Somit wirkt der Schließdämpfer 35 auf den Toilettendeckel 3, und zwar dämpft er dessen Schließbewegung, denn dann bewegt sich der Supportschlitten 17 und ebenso der Schließdämpferkolben 38 im Bild nach unten, vgl. Figuren 7 und 3. Beim Öffnen des Toilettendeckels 3 übt der Schließdämpfer 35 zumindest nahezu keine Dämpfungskraft aus, allenfalls eine sehr geringe, hervorgerufen durch unvermeidliche Reibungs- und Strömungsverluste im Schließdämpfer 35.

Darüber hinaus trägt der Dämpfer 29 in Verbindung mit dem Schlepphakengestänge 16 samt Schlepphaken 22 und dem Riementrieb 10 zur Dämpfung der Schließbewegung bei: Durch die mit der Absenkung des Toilettensitzes 2 verbundene (Rück-) Drehung der Toilettensitzbuchse 7, 7.1 samt Abrollkulisse 9 in die geschlossene Ausgangsstellung wird auch der Ort der Anlenkung des Riemens 11 an die Toilettensitzbuchse 7, 7.1 mittels des Riemenanbindungsstiftes 12 von seiner in Figur 8 b gezeigten Stellung bei geöffnetem Toilettensitz 2 wieder in die radial etwa gegenüber der achsdornfesten Umlenkrolle 13.1 liegende, in Figur 8 a gezeigte Stellung bei geschlossenem Toilettensitz 2 überführt. Der Riemen 11 des Riementriebs 10 liegt dann dementsprechend an der Abrollkulisse 9 an, die freie Länge des Riemens 11 verkürzt sich und die Tragrolle 14 bewegt sich wieder in die untere Endstellung. Dabei wird durch das Schlepphakengestänge 16 der Schlepphaken 22 eingezogen und drückt den Dämpferzylinder 30 nach unten (siehe Figur 7), wobei der Grad der Dämpfung bei der Bewegung von oben nach unten, wie bereits erläutert, geringer ist als der Grad der Dämpfung bei der gegenläufigen Bewegung des Dämpferzylinders 30 von unten nach oben.

Bei der Schließbewegung des Toilettendeckels 3 führt dieser samt den Toilettendeckelbuchsen 8, 8.1 wieder eine Drehbewegung um die Achse 4 aus (umgekehrt wie beim Öffnen). Die Treibstangen 23 verschieben dabei aufgrund ihrer exzentrischen Anlenkung am feststehenden Achsdorn-Mittelstück 4.2 den Supportschlitten 17 im Bett 20 aus seiner im Bild oberen Endstellung wieder nach unten, in seine untere Endstellung bei geschlossenem Toilettendeckel 3. Dies ist auch aus den Darstellungen in den Figuren 7 und 3 ersichtlich, wobei in Figur 7 streng genommen der Support 17 sich bereits aus der oberen Endstellung ganz geringfügig abwärts bewegt hat, da sich die Toilettensitz- und -Deckelanordnung 2, 3 bereits in der Schließbewegung und nicht mehr in der vollständig geöffneten Stellung befinden (siehe Fig. 7a). Außerdem hat der Anschlagring 32 bereits vom Lösehaken 34 leicht abgehoben.

Zwar kann schon aufgrund der geometrischen Gestaltung von Toilettensitz 2 und Toilettendeckel 3 die Abwärtsbewegung des Toilettendeckels 3 nicht schneller erfolgen, als die des Toilettensitzes 2, denn der Toilettendeckel 3 liegt dann auf dem Toilettensitz 2 auf. Allerdings ist auch zu verhindern, dass bei der Absenkbewegung der Toilettensitz 2 gegenüber dem Toilettendeckel 3 voreilt. Dazu ist ein Koppelmechanismus 57 vorgesehen, der Toilettendeckel 3 und Toilettensitz 2 mechanisch koppelt, so dass sich beide nur gemeinsam senken können. Der Koppelmechanismus 57 ist in den Figuren 3 und 4 eingezeichnet, sowie detailliert in den Figuren 11a und 11b dargestellt, die einen Schnitt entlang der Linie B - B in den Figuren 3 und 4 zeigen. Dabei zeigt Figur 11a die Verhältnisse bei geschlossener Toilettensitz- und -Deckelanordnung 2, 3, entsprechend Figur 3 und Figur 11b die Verhältnisse bei geöffneter Toilettensitz- und -Deckelanordnung 2, 3, entsprechend Figur 4.

Der Koppelmechanismus 57 besteht aus einem im Toilettendeckel 3 mit seinem einen Ende 58 eingespannten Blattfederelement 60. Das andere, freie Ende 59 des Blattfederelementes ist bevorzugt, aber nicht zwingend, mit einem aufgesetzten Endstück 64 versehen, (siehe Detaildarstellung in Fig. 11a und 11b). Im entspannten Grundzustand des Blattfederelementes 60 und bei gleicher Winkelposition von Toilettensitz 2 und Toilettendeckel 3 (wie in Figur 11a gezeigt), greift das freie Ende 59 des Blattfederelementes 60 mit seinem aufgesetzten Endstück 64 in einen in der Toilettensitzbuchse 7, 7.1 ausgebildeten Vorsprung 61 ein und koppelt mit dem Eingriff den Toilettensitz 2 mit dem Toilettendeckel 3 so, dass der Toilettensitz 2 gegenüber dem Toilettendeckel 3 beim Schließen der Toilettensitz- und -Deckelanordnung 2, 3 nicht voreilen kann. Durch den Koppelmechanismus 57 wird die Dämpfungskraft des Schließdämpfers 35 auch auf den Toilettensitz 2 übertragen. Bevorzugt sind die Eingriffsflächen von Vorsprung 61 und Endstück 64, einander entsprechend, leicht angeschrägt, wie aus den Detaildarstellungen ersichtlich.

Der Koppelmechanismus 57 weist weiter eine am Achsdorn 4.1 befestigte, oder mit dem Achsdorn 4.1 einstückig ausgebildete Nockenscheibe 62 mit einem Nocken 63 auf. Der Nocken 63 arbeitet mit dem Endstück 64 des freien Endes 59 des Blattfederelementes 60 zusammen und ist so ausgebildet und fest positioniert, dass das Blattfederelement 60 bei der Öffnungsbewegung des Toilettendeckels 3 kurz vor Erreichen des etwa senkrechten, vollständigen Öffnungswinkels, durch den Nocken 63 aus seinem entspannten Grundzustand ausgelenkt wird, wie aus Figur 11b deutlich wird. Dadurch wird der Eingriff des freien Endes 59 bzw. des Endstückes 64 in den Vorsprung 61 und somit die Kopplung des Toilettensitzes 2 mit dem Toilettendeckel 3 aufgehoben. Nun ist ein händischen Schließen nur des Toilettensitzes 2 möglich, denn das im Toilettendeckel 3 eingespannte Blattfederelement 60 bleibt durch den Nocken 63 solange ausgelenkt (wodurch eine Kopplung verhindert wird), wie sich der Toilettendeckel 3 in geöffneter Stellung befindet, unabhängig von der Stellung des Toilettensitzes 2.

Beim gemeinsamen Schließen von Toilettensitz 2 und Toilettendeckel 3 gleitet das Endstück 59 auf der ablaufenden Nockenbahn ab, der Nocken 63 gibt das Blattfederelement 60 kurz nach Verlassen des etwa senkrechten, vollständigen Öffnungswinkels, wieder frei, so dass dieses wieder in seine entspannte Grundstellung zurückkehrt, in der das freie Ende (59) bzw. das Endstück 64 in den Vorsprung 61 der Toilettensitzbuchse 7, 7.1 eingreift und so den Toilettensitz 2 mit dem Toilettendeckel 3 wieder koppelt.

Nachfolgend wird Aufbau und Funktion des Rückwerfers 39 anhand der Figuren 9 a-d erläutert:
Der Rückwerfer 39 dient der Auslösung der automatischen Schließbewegung der Toilettensitz- und -Deckelanordnung 2, 3 nach Benutzung der Toilette. Er arbeitet mit dem Lösehaken 34 und dem Lösehakengestänge 33 zusammen, siehe Figur 3 und ist im Fuß des Toilettendeckels 3 auf Höhe des Achsdorn-Mittelstücks 4.2 angeordnet. Aus Übersichtsgründen ist er in den Figuren 3 ff selbst nicht dargestellt, es wird lediglich symbolisch (Verweis auf Fig.9 im Kreis) mit dem Pfeil am Kreis auf die Anbindungsstelle des Lösehakengestänges 33 verwiesen.

Der Rückwerfer 39 selbst ist in den Figuren 9 a-d detailliert dargestellt, sein Aufbau wird anhand Figur 9a erklärt. Der Rückwerfer 39 besteht im Wesentlichen aus einem Hebelzahn 41, der mittels einer zwischen den beiden Enden des Hebelzahns 41 vorgesehenen Hebelzahnachse 44 am Toilettendeckel 3 drehbar gelagert ist. Ein Ende des Hebelzahns 41 ist dem Achsdorn-Mittelstück 4.2 zugewandt und weist eine Hebelzahnspitze 53 sowie eine Hebelzahnflanke 42 auf, die mit dem Achsdorn-Mittelstück 4.2 zusammenarbeiten, wozu in das Achsdorn-Mittelstück 4.2 eine Ausbuchtung 40 mit einer Ausbuchtungsflanke 43 eingearbeitet ist. Am anderen Ende des Hebelzahns 41 ist ein Hebelzahnkopf 45 mit einer Bohrung 46 ausgebildet, in die eine Schenkelfeder 47 mit ihrem einen Ende eingreift. Das andere Ende der Schenkelfeder 47 ist in einer Gehäusebohrung 56 im Toilettendeckel 3 an diesem fixiert. Die Windungen der Schenkelfeder 47 umschließen einen Schenkelfederbolzen 49, der in seiner Längserstreckung über den von den Windungen überdeckten Bereich hinausragt und mit diesem freien Bereich in ein Langloch 50 eingreift, welches am dem Lösehaken 34 gegenüberliegenden Ende des Lösehakengestänges 33 quer zu dessen Längsachse ausgebildet ist.

Der Hebelzahn 41 weist an seiner in der Ausgangslage (Toilettendeckel geschlossen, Figur 9a) dem Achsdorn-Mittelstück 4.2 abgewandten Längsseite, etwa mittig, eine Hebelzahnkehle 48 auf, sowie daran anschließend zur Bohrung 46 hin, eine Hebelzahn-Anlagefläche 54. Die gesamte Anordnung ist so ausgebildet und aufeinander abgestimmt, dass in geöffneter Stellung des Toilettendeckels 3 (siehe Figur 9 c) die Hebelzahnkehle 48 an einer Schulter 52 des Achsdorn-Mittelstücks 4.2, die Hebelzahn-Anlagefläche 54 an einer im Toilettendeckel 3 ausgebildeten Gegenanschlagfläche 55 und die Hebelzahnspitze 53 an der der Ausbuchtungsflanke 43 gegenüberliegenden Flanke der Ausbuchtung 40 des Achsdorn-Mittelstücks 4.2 zur Anlage kommen. In dieser Lage ist die Schenkelfeder 47 gespannt und in stabiler Position verriegelt. Denn die einen Kniehebel definierenden Gelenkpunkte, die durch die Hebelzahnachse 44, die Bohrung 46 und die Gehäusebohrung 56 bestimmt sind, haben den Totpunkt, in welchem die genannten drei Punkte auf einer Linie liegen, gerade eben überschritten: Wie aus Figur 9c ersichtlich, liegt der durch die Bohrung 46 bestimmte Gelenkpunkt gegenüber der Verbindungslinie: Hebelzahnachse 44 - Gehäusebohrung 56 ein klein wenig in Richtung zur Hebelzahn-Anlagefläche 54 hin versetzt.

Der Funktionsablauf des Rückwerfers 39 ergibt sich aus der aufeinanderfolgenden Betrachtung der Figuren 9 a-d: Wird der Toilettendeckel 3 aus der in Figur 9a gezeigten, geschlossenen Grundstellung angehoben so bewegt sich der Hebelzahn 41 mit seiner Hebelzahnspitze 53 und der Hebelzahnflanke 42 in Richtung auf die Ausbuchtung 40 des Achsdorn-Mittelstücks 4.2 und die Hebelzahnflanke 42 kommt schließlich in Anlage an die Ausbuchtungsflanke 43, siehe Figur 9 b. Die Hebelzahnflanke 42 gleitet auf der Ausbuchtungsflanke 43 ab, dreht dabei den Hebelzahn 41 um die Hebelzahnachse 44 und spannt bei dieser Bewegung die Schenkelfeder 47 bis sich diese schließlich bei geöffnetem Toilettendeckel 3 in der oben beschriebenen, in Figur 9c gezeigten stabilen verriegelten Position befindet, wobei die Hebelzahnkehle 48 an der Schulter 52, die Hebelzahn-Anlagefläche 54 an der Gegenanschlagfläche 55 und die Hebelzahnspitze 53 an der der Ausbuchtungsflanke 43 gegenüberliegenden Flanke der Ausbuchtung 40 des Achsdorn-Mittelstücks 4.2 zur Anlage kommen. Dabei bewegt sich aus kinematischen Gründen der Schenkelfederbolzen 49 im Langloch 50 aus der in Figur 9a dargestellten einen Endposition in die in Figur 9c gezeigte andere Endposition des Langlochs 50.

Wird der Rückwerfer schließlich ausgelöst, was, wie bereits beschrieben, bei Kontakt des Anschlagrings 32 mit dem Lösehaken 34 und leichtem Zug am Lösehakengestänge 33 der Fall ist (siehe Figuren 7 und 9 c), so schnappt der durch die Bohrung 46 bestimmte Gelenkpunkt des Hebelzahns 41 über den Totpunkt und die Schenkelfeder 47 wird aus der stabilen, verriegelten Position gelöst und die Federkraft kann sich entfalten. Die Federkraft bewirkt eine Rückdrehung des Hebelzahns 41 um die Hebelzahnachse 44 (in entgegengesetzter Richtung wie beim Öffnen des Toilettendeckels 3), wobei sich die Hebelzahnkehle 48 auf der Schulter 52 des feststehenden Achsdorn-Mittelstücks 4.2, später die Hebelzahnflanke 42 auf der Ausbuchtungsflanke 43 abstützt und den Toilettendeckel 3 dabei aus der senkrechten, geöffneten Position geringfügig herausbewegt, was ausreicht, um die Schließbewegung des Toilettendeckels 3 einzuleiten, siehe Figur 9 d, wobei der Toilettendeckel 3 aufgrund seines größeren Durchmessers (gegenüber dem Innendurchmesser des Toilettensitzes) auf dem Toilettensitz 2 aufliegt und diesen bei der Schließbewegung mitnimmt. Die weitere gemeinsame Schließbewegung erfolgt dann durch die Schwerkraft von Toilettendeckel 3 und Toilettensitz 2. Nachfolgend soll nun der detaillierte Funktionsablauf der Betätigungsvorrichtung bei dem hauptanspruchsgemäßen Verfahren erläutert werden:
In der ersten Phase der Benutzung wird die Toilettensitz- und Deckelanordnung 2, 3 gemeinsam händisch aus der geschlossenen Stellung (Fig.3) angehoben und in die in Figur 4 dargestellte geöffnete Stellung gebracht. Dabei wird der Supportschlitten 17 mittels der Treibstangen 23 in die im Bild obere Stellung überführt und die zwischen Supportschlitten 17 und der ihm zugewandten Stirnseite des Dämpferzylinders 30 eingespannte, zweite Schraubendruckfeder 28 gespannt. Gleichzeitig wird über den Riementrieb 10 im Zusammenwirken mit der ersten Schraubendruckfeder 18 das Schlepphakengestänge 16 samt Schlepphaken 22 im Bild nach oben verschoben, der Schlepphaken 22 gibt den Dämpferzylinder 30 frei. Dieser bewegt sich nun unter der Wirkung der zweiten Schraubendruckfeder 28 sehr stark gedämpft, d.h. sehr langsam nach oben. Weiter wird der Schließdämpferkolben 38 des Schließdämpfers 35 im Schließdämpferzylinder 37 ungedämpft nach oben im Bild verschoben. Die Schenkelfeder 47 des Rückwerfers 39 wird (wie zuvor bereits detailliert beschrieben) gespannt und schließlich in die stabile verriegelte Position überführt.

Toilettensitz 2 und Toilettendeckel 3 sind bis kurz vor dem vollständigen geöffnet sein durch den Koppelmechanismus 57 miteinander gekoppelt, werden gegen Ende der Öffnungsbewegung jedoch entkoppelt, da der Nocken 63 den Eingriff des Blattfederelementes 60 (bzw. des Endstückes 64) in den Vorsprung aufgehoben hat.

Im anspruchsgemäß sog. "ersten Fall", in welchem die Toilette im Stehen benutzt werden soll, verbleiben Toilettensitz 2 und Toilettendeckel 3 so in der geöffneten Stellung, bis sich nach einigen Minuten (= Ablauf der vorgegebenen Zeit) der Dämpferzylinder 30, der hier als (hydraulischer) Timer wirkt, soweit nach oben bewegt hat (siehe Figuren 3 und 7), dass der Anschlagring 32 den Lösehaken 34 berührt und etwas nach oben zieht. Dadurch wird der Rückwerfer 39 wie beschrieben ausgelöst und die automatische Schließbewegung der Toilettensitz- und - Deckelanordnung 2, 3 eingeleitet. Kurz nach Verlassen der vollständig geöffneten Position von Toilettensitz 2 und Toilettendeckel 3 gibt der Nocken 63 des Koppelmechanismus 57 das Blattfederelement 60 wieder frei, das Endstück 64 greift wieder in den Vorsprung 61 und koppelt Toilettensitz 2 und Toilettendeckel 3. Die gemeinsame Schließbewegung der so gekoppelten Toilettensitz- und -Deckelanordnung 2,3 wird in erster Linie durch den in diese Richtung wirksamen Schließdämpfer 35, aber auch durch den Dämpfer 29 in Verbindung mit dem Schlepphakengestänge 16 samt Schlepphaken 22 und Riementrieb 10 gedämpft. Dabei werden die einzelnen Bauteile der Betätigungsvorrichtung wieder in die beschriebene Ausgangslage gem. Fig. 3 rückgeführt.

Im anspruchsgemäß sog. "zweiten Fall", in welchem die Toilette im Sitzen benutzt werden soll, wird aus der geöffneten Position von Toilettensitz 2 und Toilettendeckel 3 (samt entsprechenden Positionen der verschiedenen Bauteile der Betätigungsvorrichtung gemäß Figur 4 und zugehörigen Beschreibungsteilen), nur der Toilettensitz 2 händisch wieder abgesenkt in die geschlossene Position gem. Figur 5 und vom Toilettenbenutzer während der gesamten sitzenden Benutzung der Toilette in dieser Position gehalten. Das Absenken nur des Toilettensitzes 2 allein wird ermöglicht, weil der Nocken 63 in der geöffneten Position des Toilettendeckes 3, dessen Kopplung mit dem Toilettensitz 2, wie beschrieben, aufhebt. Der Supportschlitten 17 verbleibt beim Schließen nur des Toilettensitzes 2 in seiner im Bild oberen Position, denn die Position des Supportschlittens 17 ist nur von der Stellung des Toilettendeckels 3 abhängig, der ja geöffnet bleibt.

Durch die mit dem Absenken des Toilettensitzes 2 verbundene Drehung der Toilettensitzbuchsen 7, 7.1 samt Abrollkulisse(n) 9 zieht der Riementrieb 10 über das Schlepphakengestänge 16 den Schlepphaken 22 ein und drückt den Dämpferzylinder 30, der bereits ab Öffnung der Toilettensitz- und -Deckel-anordnung 2, 3 mit der langsamen Aufwärtsbewegung begonnen hat, wieder herunter und hält ihn unten, solange sich der Toilettensitz in der geschlossenen (abgesenkten) Position befindet. Dadurch wird verhindert, dass der Anschlagring 32 mit dem Lösehaken 34 in Kontakt kommen und den (gespannten!) Rückwerfer 39 auslösen kann. So wird der Toilettendeckel 3 während der gesamten sitzenden Toilettenbenutzung stabil in geöffneter Position gehalten. Die erste Schraubendruckfeder 18 und die zweite Schraubendruckfeder 28 sind währenddessen vollständig gespannt, siehe Figur 5.

Steht der Toilettenbenutzer im anspruchsgemäß sog. "zweiten Fall" nach Beendigung der sitzenden Benutzung der Toilette wieder auf und gibt so den Toilettensitz 2 frei, wird dieser automatisch durch die sich summierenden Kräfte der auf den Dämpferzylinder 30 wirkenden zweiten Schraubendruckfeder 28 und der auf das Schlepphakengestänge 16 wirkenden ersten Schraubendruckfeder 18 aus der geschlossenen (heruntergelassenen) Stellung wieder angehoben und bewegt sich gedämpft nach oben, bis in die geöffnete Stellung, wie bereits detailliert beschrieben.

Kommt bei dieser Aufwärtsbewegung der Anschlagring 32 des Dämpferzylinders 30 schließlich bei etwa senkrecht stehendem Toilettensitz 2 mit dem Lösehaken 34 in Berührung und zieht diesen geringfügig nach oben, so wird der Rückwerfer 39 ausgelöst, der das Schließen des Toilettendeckels 3 einleitet, der wiederum den Toilettensitz 2 mitnimmt (s. Figuren 7 und 7a).

Kurz nach Verlassen des etwa senkrechten, vollständigen Öffnungswinkels der Toilettensitz- und -Deckelanordnung 2,3 gibt der Nocken 63 des Koppelmechanismus 57 das Blattfederelement 60 wieder frei, so dass dieses den Toilettensitz 2 mit dem Toilettendeckel 3 wieder koppelt und dadurch sichergestellt ist, dass sich der Toilettensitz 2 ohne Voreilen gemeinsam mit dem Toilettendeckel 3 senkt (vgl. Figuren 11a und 11b in Verbindung mit der detailliert erläuternden Beschreibung).

Das automatische, gemeinsame Absenken von Toilettensitz 2 und Toilettendeckel 3 in die geschlossenen (Ausgangs)Stellung wird in erster Linie gedämpft durch den Schließdämpfer 35, der über den Supportschlitten 17 auf den Toilettendeckel 3 wirkt, in Zusammenarbeit mit dem Koppelmechanismus 57, der den Toilettendeckel 3 mit dem Toilettensitz 2 koppelt, so dass sich die Dämpfungskraft des Schließdämpfers 35 auch auf den Toilettensitz 2 entfaltet. Auch der Dämpfer 29 trägt - allerdings in geringerem Maße- zur Dämpfung der Schließbewegung der Toilettensitz- und - Deckelanordnung 2, 3 bei.

### Bezugszeichenliste

- 1: Toilettenschüssel
- 2: Toilettensitz
- 3: Toilettendeckel
- 3.1: Toilettendeckeloberteil
- 4: Achse
- 4.1: Achsdorn
- 4.2: Achsdorn-Mittelstück
- 4.3: Ausfräsung
- 5: Haltevorrichtung
- 6: Auflageelemente
- 7, 7.1: Toilettensitzbuchse
- 8, 8.1: Toilettendeckelbuchse
- 9: Abrollkulisse
- 10: Riementrieb
- 11: Riemen
- 12: Riemenanbindungsstift
- 13: toilettendeckelfeste Umlenkrollen
- 13.1: achsdornfeste Umlenkrolle
- 14: Tragrolle
- 15: Gabelkopf
- 16: Schlepphakengestänge
- 17: Supportschlitten
- 18: erste Schraubendruckfeder
- 19: Federteller
- 20: Bett
- 21: Durchführung
- 22: Schlepphaken
- 23: Treibstange
- 24: supportseitiger Befestigungsbolzen
- 25: achsdornseitiger Befestigungsbolzen
- 26: Kolbenstange
- 27: Festlager
- 28: zweite Schraubendruckfeder
- 29: Dämpfer
- 30: Dämpferzylinder
- 31: Dämpferkolben
- 32: Anschlagring
- 33: Lösehakengestänge
- 34: Lösehaken
- 35: Schließdämpfer
- 36: Kolbenstange
- 37: Schließdämpferzylinder
- 38: Schließdämpferkolben
- 39: Rückwerfer
- 40: Ausbuchtung
- 41: Hebelzahn
- 42: Hebelzahnflanke
- 43: Ausbuchtungsflanke
- 44: Hebelzahnachse
- 45: Hebelzahnkopf
- 46: Bohrung
- 47: Schenkelfeder
- 48: Hebelzahnkehle
- 49: Schenkelfederbolzen
- 50: Langloch
- 51: Lösehakengestänge-Endteil
- 52: Schulter
- 53: Hebelzahnspitze
- 54: Hebelzahn-Anlagefläche
- 55: Gegenanschlagfläche
- 56: Gehäusebohrung
- 57: Koppelmechanismus
- 58: Ende (eingespanntes)
- 59: freies Ende
- 60: Blattfederelement
- 61: Vorsprung
- 62: Nockenscheibe
- 63: Nocken
- 64: Endstück

## Patentansprüche

1. Verfahren zur Betätigung einer Toilettensitz- und -Deckelanordnung (2, 3), die konstruktiv derart ausgebildet ist, dass der Toilettensitz (2) und der Toilettendeckel (3) nur gemeinsam aus der geschlossenen Stellung angehoben werden können, wobei in einer ersten Phase Toilettensitz (2) und Toilettendeckel (3) gemeinsam händisch in die geöffnete Stellung gebracht werden, und danach in einem ersten Fall, in welchem die Toilette im Stehen benutzt werden soll, beide in dieser geöffneten Stellung verbleiben, und in einem zweiten Fall, in welchem die Toilette im Sitzen benutzt werden soll, nur der Toilettensitz (2) händisch wieder abgesenkt und durch die sitzende Person in dieser Stellung gehalten wird, während der Toilettendeckel (3) in seiner geöffneten Stellung verbleibt
**dadurch gekennzeichnet, dass**
im ersten Fall Toilettensitz (2) und Toilettendeckel (3) nach Ablauf einer vorgegebenen Zeit gemeinsam automatisch wieder in die geschlossene Stellung gesenkt werden und dass im zweiten Fall, nach der Beendigung der sitzenden Toilettenbenutzung, der Toilettensitz (2) automatisch wieder angehoben wird bis in die geöffnete Stellung, woraufhin der Toilettensitz (2) und der Toilettendeckel (3) automatisch gemeinsam in die geschlossene Stellung abgesenkt werden.

2. Toilettensitz- und -Deckelanordnung (2, 3) mit einer Betätigungsvorrichtung, wobei die Toilettensitz- und -Deckelanordnung (2, 3) um einen feststehenden, an einer Toilettenschüssel (1) befestigten Achsdorn (4.1) mit einer zentralen Achse 4 drehbar ist, wobei der Toilettensitz 2 an mindestens einer Toilettensitzbuchse (7, 7.1) und der Toilettendeckel 3 an mindestens einer Toilettendeckelbuchse (8, 8.1) befestigt sind, welche Toilettensitzbuchse (7, 7.1) und Toilettendeckelbuchse (8, 8.1) drehbar den Achsdorn (4.1) umfassen
wobei
- der Toilettendeckel (3) einen Hohlraum aufweist zur Aufnahme der Bauteile der Betätigungsvorrichtung und in welchem Hohlraum ein Bett (20) zur gleitbeweglichen Lagerung eines Supportschlittens (17) ausgebildet ist,
- der Achsdorn (4.1) ein feststehendes Achsdorn-Mittelstück (4.2) aufweist, an das mindestens eine Treibstange (23) mit ihrem einen Ende, radial und mit einer Exzentrizität zur Achse 4 angelenkt ist, wobei das andere Ende der mindestens einen Treibstange (23) am Supportschlitten (17) angelenkt ist, derart, daß beim Öffnen und Schließen des Toilettendeckels (3), der Supportschlitten (17) im Bett (20) entsprechend der Exzentrizität verschoben wird,
- die mindestens eine Toilettensitzbuchse (7, 7.1) eine Abrollkulisse (9) aufweist, die mit einem Riementrieb (10) derart zusammenarbeitet, daß beim Öffnen und Schließen des Toilettensitzes (2), ein Schlepphaken (22) gegen bzw. mit sich auf dem Supportschlitten (17) abstützende(r) Federkraft einer ersten Schraubendruckfeder (18) ausgefahren oder eingezogen wird,
- eine Feder-Dämpfer-Anordnung (28, 29) vorgesehen ist, mit einem Dämpfer (29) mit längsbeweglichem Dämpferzylinder (30) und einer am Toilettendeckel (3) fixierten Kolbenstange (26) samt Dämpferkolben (31), und mit einer zweiten Schraubendruckfeder (28), die zwischen Supportschlitten (17) und der diesem zugewandten, einen Stirnseite des Dämpferzylinders (30) eingespannt ist, wobei der Dämpferzylinder (30) und der Schlepphaken (22) so ausgebildet sind, dass der Dämpferzylinder (30) von dem Schlepphaken (22) entgegen der Federkraft der zweiten Schraubendruckfeder (28) beaufschlagt werden kann, und mit einem am Dämpferzylinder (30) angeordneten Anschlagring (32), der mit einem Lösehaken (34) zusammenarbeitet, über den mittels eines Lösehakengestänges (33) ein Rückwerfer (39) auslösbar ist, der eine Schließbewegung des Toilettendeckels (3) einleitet,
- ein Schließdämpfer (35) vorgesehen ist, mit einem im Bett (20) des Toilettendeckels (3) fixierten Schließdämpferzylinder (37) und einer am Supportschlitten (17) befestigten Kolbenstange (36) mit einem einseitig beim Schließen des Toilettendeckels (3) wirksamen Schließdämpferkolben (38),
- ein Koppelmechanismus (57) vorgesehen ist, der beim automatischen gemeinsamen Absenken von Toilettensitz (2) und Toilettendeckel (3) in die geschlossene Stellung, den Toilettensitz (2) mit dem Toilettendeckel (3) mechanisch so koppelt, dass ein Voreilen des Toilettensitzes (2) gegenüber dem Toilettendeckel (3) bei der Absenkbewegung verhindert wird.

3. Toilettensitz- und -Deckelanordnung nach Anspruch 2, **dadurch gekennzeichnet, dass** der Riementrieb (10) aus einem, mit seinem einen Ende an der Abrollkulisse (9) befestigten und teilweise auf ihr aufliegenden, geschlossenen Riemen (11) besteht, der mit seinem anderen Ende eine Tragrolle (14) umschlingt, die an einem mit dem Schlepphaken (22) verbundenen, längsverschieblichen Schlepphakengestänge (16) befestigt ist, wobei beim Öffnen des Toilettensitzes (2) und damit erfolgender Drehung der mindestens einen Toilettensitzbuchse (7,7.1) samt Abrollkulisse (9) in die eine Richtung, sich die Auflagelänge des Riemens (11) auf der Abrollkulisse (9) verkürzt, und sich damit die freie Länge des Riemens (11) vergrößert, so dass die Tragrolle (14) samt Schlepphakengestänge (16) und Schlepphaken (22) ausgefahren wird, und wobei beim Schließen des Toilettensitzes (2) und damit erfolgender Rückdrehung der mindestens einen Toilettensitzbuchse (7,7.1) samt Abrollkulisse (9) in die andere Richtung, sich die Auflagelänge des Riemens (11) auf der Abrollkulisse (9) verlängert, und sich damit die freie Länge des Riemens (11) verkleinert, so dass die Tragrolle (14) samt Schlepphakengestänge (16) und Schlepphaken (22) eingezogen wird.

4. Toilettensitz- und -Deckelanordnung nach Anspruch 2 oder 3, **dadurch gekennzeichnet, dass** zwei Treibstangen (23) vorgesehen sind und/oder jede von zwei vorgesehenen Toilettensitzbuchsen (7, 7.1) eine Abrollkulisse (9) mit einem Riementrieb (10) samt Schlepphaken (22), Schlepphakengestänge (16) und erster Schraubendruckfeder (18) aufweist.

5. Toilettensitz- und -Deckelanordnung nach Anspruch 4, **dadurch gekennzeichnet, dass** die beiden Schlepphaken (22) oder die beiden Schlepphakengestänge 16 mechanisch miteinander verbunden sind.

6. Toilettensitz- und -Deckelanordnung nach einem der vorangehenden Ansprüche 2 bis 5, **dadurch gekennzeichnet,**
- **dass** der Dämpfer (29) so ausgebildet ist, dass er unterschiedliche Dämpfungswirkung in Zug- und Druckstufe entfaltet, derart, dass die Bewegung des Dämpferzylinders (30) unter der Wirkung einer sich entspannenden zweiten Schraubendruckfeder (28) (Druckstufe) sehr stark gedämpft wird und nur sehr langsam erfolgt, während die Bewegung des Dämpferzylinders (30) in entgegengesetzter, die zweite Schraubendruckfeder (28) spannende Richtung (Zugstufe) nur geringfügig gedämpft wird, und
- **dass** die erste Schraubendruckfeder (18) bzw. die ersten Schraubendruckfedern (18,18) und die zweite Schraubendruckfeder (28) jeweils so dimensioniert sind, dass es der Kraft aller Schraubendruckfedern (18, 28) zusammen bedarf um den Toilettensitz (2) anzuheben.

7. Toilettensitz- und -Deckelanordnung nach einem der vorangehenden Ansprüche 2 bis 6, **dadurch gekennzeichnet, dass** der Rückwerfer (39) aus einem Hebelzahn (41) besteht, der mittels einer Hebelzahnachse (44) am Toilettendeckel (3) drehbar gelagert ist, wobei ein Ende des Hebelzahns (41) dem Achsdorn-Mittelstück (4.2) zugewandt ist und eine Hebelzahnspitze (53) und eine Hebelzahnflanke (42) aufweist, die mit einer im Achsdorn-Mittelstück (4.2) eingearbeiteten Ausbuchtung (40) und einer Ausbuchtungsflanke (43) zusammenarbeiten und am anderen Ende des Hebelzahns (41) ein Hebelzahnkopf (45) mit einer Bohrung (46) ausgebildet ist, in den eine Schenkelfeder (47) mit ihrem einen Ende eingreift, deren anderes Ende in einer Gehäusebohrung (56) im Toilettendeckel (3) fixiert ist, und dass die Windungen der Schenkelfeder (47) einen Schenkelfederbolzen (49) umschließen, der am dem Lösehaken (34) gegenüberliegenden Ende des Lösehakengestänges (33) gelagert ist, wobei beim Öffnen des Toilettendeckels (3) die Hebelzahnflanke (42) in gleitenden Eingriff mit der Ausbuchtungsflanke (43) kommt und dadurch der Hebelzahn (41) um die Hebelzahnachse (44) gedreht und die Schenkelfeder (47) gespannt wird, bis diese bei vollständig geöffnetem Toilettendeckel (3) eine stabile verriegelte Position erreicht, in welcher die einen Kniehebel bildenden, durch die Hebelzahnachse (44), die Bohrung (46) und die Gehäusebohrung (56) bestimmten Gelenkpunkte den Totpunkt, in dem diese drei Gelenkpunkte auf einer Linie liegen, gerade eben überschritten haben, und wobei dann, wenn der Anschlagring (32) des Dämpferzylinders (30) mit dem Lösehaken (34) in Berührung kommt und diesen samt Lösehakengestänge (33) anzieht, der Rückwerfer (39) ausgelöst wird, indem die Schenkelfeder (47) aus der verriegelten Position gelöst wird, sich entspannt und dabei den Hebelzahn (41) in eine Rückdrehung versetzt, bei welcher die Hebelzahnflanke (42) eine Kraft auf die Ausbuchtungsflanke (43) ausübt, durch die der Toilettendeckel (3) geringfügig aus der senkrechten, geöffneten Stellung herausbewegt und dessen Schließbewegung eingeleitet wird.

8. Toilettensitz- und -Deckelanordnung nach einem der vorangehenden Ansprüche 2 bis 7, **dadurch gekennzeichnet, dass** der Koppelmechanismus (57) ein im Toilettendeckel (3) mit seinem einen Ende (58) eingespanntes Blattfederelement (60), aufweist, dessen anderes, freies Ende (59) im entspannten Grundzustand des Blattfederelementes (60) und bei gleicher Winkelposition von Toilettensitz (2) und Toilettendeckel (3) in einen in der mindestens einen Toilettensitzbuchse (7, 7.1) ausgebildeten Vorsprung (61) eingreift, und so den Toilettensitz (2) mit dem Toilettendeckel (3) koppelt, und dass der Koppelmechanismus (57) weiter eine am Achsdorn (4.1) ausgebildete Nockenscheibe (62) mit einem Nocken (63) aufweist, der mit dem freien Ende (59) des Blattfederelementes (60) zusammenarbeitet und der so ausgebildet und positioniert ist, dass das Blattfederelement (60) bei der Öffnungsbewegung des Toilettendeckels (3), kurz vor Erreichen des etwa senkrechten, vollständigen Öffnungswinkels, durch den Nocken (63) aus seinem entspannten Grundzustand ausgelenkt und dadurch der Eingriff des freien Endes (59) in den Vorsprung (61) und somit die Kopplung des Toilettensitzes (2) mit dem Toilettendeckel (3) aufgehoben wird, so dass ein händischen Schließen nur des Toilettensitzes (2) bei vollständig geöffnet bleibendem Toilettendeckel (3) ermöglicht wird, während beim gemeinsamen Schließen von Toilettensitz (2) und Toilettendeckel (3), kurz nach Verlassen des etwa senkrechten, vollständigen Öffnungswinkels, der Nocken (63) das Blattfederelement (60) wieder freigibt, und dieses wieder in seine entspannte Grundstellung zurückkehrt, in der das freie Ende (59) in den Vorsprung (61) der Toilettensitzbuchse (7, 7.1) eingreift, und so den Toilettensitz (2) mit dem Toilettendeckel (3) wieder koppelt.

9. Toilettensitz- und -Deckelanordnung nach Anspruch 8, **dadurch gekennzeichnet, dass** das freie Ende (59) des Blattfederelementes (60) mit einem aufgesetzten Endstück (64) versehen ist, und dass die Eingriffsflächen von Endstück (64) und Vorsprung (61) einander entsprechend angeschrägt sind.

10. Toilettensitz- und -Deckelanordnung nach einem der vorangehenden Ansprüche 2 bis 9, **dadurch gekennzeichnet, dass** mit ihr das Verfahren zur Betätigung einer Toilettensitz- und -Deckelanordnung (2, 3) nach Anspruch 1 ausgeführt wird.

## Claims

1. A method of operating a toilet seat and lid assembly (2, 3) which is constructed such that the toilet seat (2) and the toilet lid (3) can only be raised together from the closed position, wherein in a first phase the toilet seat (2) and the toilet lid (3) are brought together manually into the open position, and thereafter in a first case, in which the toilet is to be used while standing, both remain in this open position, and in a second case, in which the toilet is to be used while sitting, only the toilet seat (2) is manually lowered again and held in this position by the seated person, while the toilet lid (3) remains in its open position.
**characterised in that**
in the first case, the toilet seat (2) and the toilet lid (3) are automatically lowered again together into the closed position after a predetermined time has elapsed, and **in that** in the second case, after the seated toilet use has ended, the toilet seat (2) is automatically raised again into the open position, whereupon the toilet seat (2) and the toilet lid (3) are automatically lowered together into the closed position.

2. Toilet seat and lid assembly (2, 3) with an actuating device, wherein the toilet seat and lid assembly (2, 3) is rotatable about a fixed axle pin (4.1) having a central axis 4, the toilet seat 2 being attached to at least one toilet seat bushing (7, 7.1) and the toilet lid 3 being attached to at least one toilet lid bushing (8, 8.1), which toilet seat bushing (7, 7.1) and toilet lid bushing (8, 8.1) rotatably comprise the axle pin (4.1), wherein
- the toilet lid (3) has a cavity for receiving the components of the actuating device and in which cavity a bed (20) is formed for the slidable mounting of a support carriage (17),
- the axle pin (4.1) has a fixed axle pin centre piece (4.2), to which at least one driving rod (23) is articulated with its one end, radially and with an eccentricity to the axis 4, the other end of the at least one driving rod (23) being articulated to the support carriage (17) in such a way that, when the toilet lid (3) is opened and closed, the support carriage (17) is displaced in the bed (20) in accordance with the eccentricity,
- the at least one toilet seat bushing (7, 7.1) has a rolling guide (9) which cooperates with a belt drive (10) in such a way that, when the toilet seat (2) is opened and closed, a drag hook (22) is extended or retracted against or with the spring force of a first helical compression spring (18) supported on the support carriage (17),
- a spring-damper arrangement (28, 29) is provided, having a damper (29) with a longitudinally movable damper cylinder (30) and a piston rod (26) fixed to the toilet lid (3), together with a damper piston (31), and having a second helical compression spring (28) which is clamped between the support carriage (17) and that one end face of the damper cylinder (30) which faces the latter, the damper cylinder (30) and the drag hook (22) being designed in such a manner that the damper cylinder (30) can be acted upon by the drag hook (22) against the spring force of the second helical compression spring (28), and with a stop ring (32) arranged on the damper cylinder (30), which stop ring (32) cooperates with a release hook (34), via which a throwback (39) can be triggered by means of a release hook linkage (33), which throwback (39) initiates a closing movement of the toilet lid (3),
- a closing damper (35) is provided, with a closing damper cylinder (37) fixed in the bed (20) of the toilet lid (3) and a piston rod (36) fastened to the support carriage (17) and having a closing damper piston (38) acting on one side when the toilet lid (3) is closed,
- a coupling mechanism (57) is provided which, when the toilet seat (2) and the toilet lid (3) are automatically lowered together into the closed position, mechanically couples the toilet seat (2) to the toilet lid (3) in such a way that the toilet seat (2) is prevented from moving forward relative to the toilet lid (3) during the lowering movement.

3. Toilet seat and lid assembly according to claim 2, **characterized in that** the belt drive (10) consists of a closed belt (11) attached with its one end to and partially resting on the rolling guide (9), which with its other end loops around a carrying roller (14) which is fastened to a longitudinally displaceable drag hook linkage (16) connected to the drag hook (22), wherein when the toilet seat (2) is opened and the at least one toilet seat bush (7, 7.1) together with the rolling guide (9) in one direction, the contact length of the belt (11) on the rolling guide (9) is shortened and the free length of the belt (11) is thus increased, so that the carrying roller (14) together with the drag hook linkage (16) and drag hook (22) is extended, and wherein, when the toilet seat (2) is closed and the at least one toilet seat bushing (7, 7.1) together with the rolling guide (9) in the other direction, the contact length of the belt (11) on the rolling guide (9) is extended and the free length of the belt (11) is thus reduced, so that the carrying roller (14) together with the drag hook linkage (16) and drag hook (22) is retracted.

4. Toilet seat and lid arrangement according to claim 2 or 3, **characterised in that** two drive rods (23) are provided and/or each of two provided toilet seat bushes (7, 7.1) has an rolling guide (9) with a belt drive (10) together with a drag hook (22), drag hook linkage (16) and first helical compression spring (18).

5. Toilet seat and lid assembly according to claim 4, **characterised in that** the two drag hooks (22) or the two drag hook linkages 16 are mechanically connected to each other.

6. Toilet seat and lid assembly according to any one of the preceding claims 2 to 5, **characterised in that,**
- **in that** the damper (29) is designed in such a way that it develops different damping effects in the rebound and compression stages, in such a way that the movement of the damper cylinder (30) under the action of a relaxing second helical compression spring (28) (compression stage) is very strongly damped and takes place only very slowly, while the movement of the damper cylinder (30) in the opposite direction, tensioning the second helical compression spring (28) (rebound stage), is only slightly damped, and
- **in that** the first helical compression spring (18) or the first helical compression springs (18, 18) and the second helical compression spring (28) are each dimensioned such that the force of all the helical compression springs (18, 28) together is required to lift the toilet seat (2).

7. Toilet seat and lid assembly according to any one of the preceding claims 2 to 6, **characterised in that** the throwback (39) comprises a lever tooth (41) rotatably mounted on the toilet lid (3) by means of a lever tooth axis (44), one end of the lever tooth (41) facing the axle pin centre piece (4.2) and has a lever tooth tip (53) and a lever tooth flank (42) which is in contact with a bulge machined in the axle pin centre piece (4.2) and a bulge flank (43) and at the other end of the lever tooth (41) a lever tooth head (45) with a bore (46) is formed, in which a torsion spring (47) engages with its one end, the other end of which is fixed in a housing bore (56) in the toilet lid (3), and **in that** the coils of the torsion spring (47) enclose a torsion spring pin (49) which is mounted at the end of the release hook linkage (33) opposite the release hook (34), wherein, when the toilet lid (3) is opened, the lever tooth flank (42) comes into sliding engagement with the bulge flank (43) and, as a result, the lever tooth (41) is rotated about the lever tooth axis (44) and the torsion spring (47) is tensioned until the latter reaches a stable locked position when the toilet lid (3) is fully open, in which the hinge points forming a toggle lever and determined by the lever tooth axis (44), the bore (46) and the housing bore (56) have just passed the dead centre in which these three hinge points lie on one line, and whereby when the stop ring (32) of the damper cylinder (30) comes into contact with the release hook (34) and tightens this together with the release hook linkage (33) the throwback (39) is triggered by the torsion spring (47) being released from the locked position, relaxing and thereby setting the lever tooth (41) into a reverse rotation, during which the lever tooth flank (42) exerts a force on the bulge flank (43), by means of which the toilet lid (3) is moved slightly out of the vertical, open position and its closing movement is initiated.

8. Toilet seat and lid assembly according to any one of the preceding claims 2 to 7, **characterised in that** the coupling mechanism (57) comprises a leaf spring element (60), one end (58) of which is clamped in the toilet lid (3) and the other, free end (59) of which engages in a projection (61) formed in the at least one toilet seat bushing (7, 7.1) and thus couples the toilet seat (2) to the toilet lid (3),
and that the coupling mechanism (57) further comprises a cam (62) formed on the axle pin (4.1) with a cam (63) which cooperates with the free end (59) of the leaf spring element (60) and which is designed and positioned in such a way that the leaf spring element (60), during the opening movement of the toilet lid (3), shortly before the approximately vertical, complete opening angle is reached, is deflected from its relaxed basic state by the cam (63) and as a result the engagement of the free end (59) in the projection (61) and thus the coupling of the toilet seat (2) to the toilet lid (3) is cancelled, so that a manual closing of only the toilet seat (2) is made possible with the toilet lid (3) remaining completely open, while during the joint closing of toilet seat (2) and toilet lid (3), shortly after leaving the approximately vertical, complete opening angle, the cam (63) releases the leaf spring element (60) again and the latter returns to its relaxed basic position, in which the free end (59) engages in the projection (61) of the toilet seat bushing (7, 7.1), thus re-engaging the toilet seat (2) with the toilet lid (3).

9. Toilet seat and lid assembly as claimed in claim 8, **characterised in that** the free end (59) of the leaf spring element (60) is provided with a fitted end piece (64), and **in that** the engagement surfaces of the end piece (64) and projection (61) are correspondingly chamfered.

10. Toilet seat and lid assembly according to any one of the preceding claims 2 to 9, **characterised in that** it is used to carry out the method of operating a toilet seat and lid assembly (2, 3) according to claim 1.

## Revendications

1. Procédé d'utilisation d'un ensemble siège et couvercle de toilettes (2, 3) construit de telle sorte que le siège de toilettes (2) et le couvercle de toilettes (3) ne peuvent être soulevés qu'ensemble à partir de la position fermée, dans lequel, dans une première phase, le siège de toilettes (2) et le couvercle de toilettes (3) sont amenés ensemble manuellement dans la position ouverte, puis, dans un premier temps, lorsque les toilettes sont utilisées en position debout, les deux restent dans cette position ouverte, et dans un second temps, lorsque les toilettes sont utilisées en position assise, seul le siège des toilettes (2) est abaissé manuellement et maintenu dans cette position par la personne assise, tandis que le couvercle des toilettes (3) reste dans sa position ouverte
**caractérisé en ce que**
dans le premier cas, le siège des toilettes (2) et le couvercle des toilettes (3) sont automatiquement abaissés ensemble en position fermée après l'écoulement d'un temps prédéterminé, et dans le second cas, après la fin de l'utilisation des toilettes en position assise, le siège des toilettes (2) est automatiquement relevé en position ouverte, après quoi le siège des toilettes (2) et le couvercle des toilettes (3) sont automatiquement abaissés ensemble en position fermée.

2. Ensemble siège de toilette et couvercle (2, 3) avec un dispositif d'actionnement, dans lequel l'ensemble siège de toilette et couvercle (2, 3) est rotatif autour d'un axe d'essieu (4.1) ayant un axe central 4, le siège de toilette 2 étant fixé à au moins une bague de siège de toilette (7, 7.1) et le couvercle de toilette 3 étant fixé à au moins une bague de couvercle de toilette (8, 8.1), lesquelles bague de siège de toilette (7, 7.1) et bague de couvercle de toilette (8, 8.1) comprennent de manière rotative l'axe d'essieu (4.1), dans lequel
- le couvercle des toilettes (3) comporte une cavité destinée à recevoir les composants du dispositif d'actionnement et dans laquelle un lit (20) est formé pour le montage coulissant d'un chariot de support (17),
- l'axe d'essieu (4.1) comporte une pièce centrale d'axe d'essieu (4.2) à laquelle au moins une tige d'entraînement (23) est articulée à une extrémité, radialement et avec une excentricité par rapport à l'axe 4, l'autre extrémité de l'au moins une tige d'entraînement (23) étant articulée au chariot de support (17) de telle sorte que, lorsque le couvercle des toilettes (3) est ouvert et fermé, le chariot de support (17) est déplacé dans le lit (20) en fonction de l'excentricité,
- l'au moins une bague de siège de toilette (7, 7.1) comporte un guide de roulement (9) qui coopère avec un entraînement par courroie (10) de manière à ce que, lors de l'ouverture et de la fermeture du siège de toilette (2), un crochet de traction (22) soit déployé ou rétracté contre ou avec la force de ressort d'un premier ressort de compression hélicoïdal (18) supporté par le chariot de support (17),
- un dispositif ressort-amortisseur (28, 29) est prévu, comportant un amortisseur (29) avec un cylindre d'amortisseur mobile longitudinalement (30) et une tige de piston (26) fixée au couvercle des toilettes (3), ainsi qu'un piston d'amortisseur (31), et comportant un second ressort de compression hélicoïdal (28) qui est serré entre le chariot de support (17) et la face d'extrémité du cylindre d'amortisseur (30) qui est orientée vers ce dernier, le cylindre amortisseur (30) et le crochet de traction (22) étant conçus de manière à ce que le crochet de traction (22) puisse agir sur le cylindre amortisseur (30) contre la force du second ressort de compression hélicoïdal (28), et avec un anneau d'arrêt (32) disposé sur le cylindre amortisseur (30), lequel anneau d'arrêt (32) coopère avec un crochet de déclenchement (34), par lequel un retour en arrière (39) peut être déclenché au moyen d'une liaison de crochet de déclenchement (33), lequel retour en arrière (39) initie un mouvement de fermeture du couvercle de la toilette (3),
- un amortisseur de fermeture (35) est prévu, avec un cylindre d'amortisseur de fermeture (37) fixé dans le lit (20) du couvercle des toilettes (3) et une tige de piston (36) fixée au chariot de support (17) et ayant un piston d'amortisseur de fermeture (38) agissant d'un côté lorsque le couvercle des toilettes (3) est fermé,
- un mécanisme de couplage (57) est prévu qui, lorsque le siège de toilette (2) et le couvercle de toilette (3) sont automatiquement abaissés ensemble en position fermée, couple mécaniquement le siège de toilette (2) au couvercle de toilette (3) de telle sorte que le siège de toilette (2) ne puisse pas se déplacer vers l'avant par rapport au couvercle de toilette (3) pendant le mouvement d'abaissement.

3. Ensemble siège de toilette et couvercle selon la revendication 2, **caractérisé en ce que** l'entraînement par courroie (10) consiste en une courroie fermée (11) fixée à une extrémité au guide de roulement (9) sur lequel elle repose partiellement, et qui, à son autre extrémité, s'enroule autour d'un rouleau porteur (14) fixé à une liaison à crochet traînant (16) déplaçable longitudinalement et reliée au crochet de traction (22), dans lequel, lorsque le siège de toilette (2) est ouvert et qu'au moins une bague de siège de toilette (7, 7.1) avec le guide de roulement (9) dans une direction, la longueur de contact de la courroie (11) sur le guide de roulement (9) est raccourcie et la longueur libre de la courroie (11) est ainsi augmentée, de sorte que le rouleau porteur (14) avec la liaison du crochet de traînée (16) et le crochet de traction (22) est étendu, et dans lequel, lorsque le siège des toilettes (2) est fermé et que la au moins une bague du siège des toilettes (7, 7.1) avec le guide de roulement (9) dans l'autre direction, la longueur de contact de la courroie (11) sur le guide de roulement (9) est étendue et la longueur libre de la courroie (11) est ainsi réduite, de sorte que le rouleau porteur (14) avec la liaison du crochet traînant (16) et le crochet de traction (22) est rétracté.

4. Ensemble siège de toilette et couvercle selon la revendication 2 ou 3, **caractérisé en ce que** deux tiges d'entraînement (23) sont fournies et/ou chacune des deux bagues de siège de toilette fournies (7, 7.1) a un guide de roulement (9) avec un entraînement par courroie (10) ainsi qu'un crochet de traction (22), une liaison de crochet traînant (16) et un premier ressort de compression hélicoïdal (18).

5. Ensemble siège de toilette et couvercle selon la revendication 4, **caractérisé en ce que** le fait que les deux crochets de traction (22) ou les deux liaisons de crochet de traînant 16 sont reliés mécaniquement l'un à l'autre.

6. Ensemble siège de toilette et couvercle selon l'une quelconque des revendications précédentes 2 à 5, **caractérisé en ce que,**
- **en ce que** l'amortisseur (29) est conçu de manière à développer des effets d'amortissement différents dans les phases de détente et de compression, de telle sorte que le mouvement du cylindre amortisseur (30) sous l'action d'un deuxième ressort de compression hélicoïdal (28) détendu (phase de compression) est très fortement amorti et ne se produit que très lentement, tandis que le mouvement du cylindre amortisseur (30) dans la direction opposée, en tendant le deuxième ressort de compression hélicoïdal (28) (phase de détente), n'est que faiblement amorti, et
- **en ce que** le premier ressort de compression hélicoïdal (18) ou les premiers ressorts de compression hélicoïdaux (18, 18) et le second ressort de compression hélicoïdal (28) sont chacun dimensionnés de telle sorte que la force de tous les ressorts de compression hélicoïdaux (18, 28) ensemble est nécessaire pour soulever le siège de toilette (2).

7. Ensemble siège de toilette et couvercle selon l'une quelconque des revendications précédentes 2 à 6, **caractérisé en ce que** le retour en arrière (39) comprend une dent de levier (41) montée rotative sur le couvercle de toilettes (3) au moyen d'un axe de dent de levier (44), une extrémité de la dent de levier (41) faisant face à la pièce centrale d'axe d'essieu (4.2) et présentant une pointe de dent de levier (53) et un flanc de dent de levier (42) qui est en contact avec un renflement usiné dans la pièce centrale d'axe d'essieu (4.2) et un flanc du renflement (43) et à l'autre extrémité de la dent de levier (41) est formée une tête de dent de levier (45) avec un alésage (46), dans lequel un ressort de torsion (47) s'engage avec son extrémité, dont l'autre extrémité est fixée dans un alésage de logement (56) dans le couvercle des toilettes (3), et dans lequel les bobines du ressort de torsion (47) enferment une goupille de ressort de torsion (49) qui est montée à l'extrémité de la liaison du crochet de déclenchement (33) à l'opposé du crochet de déclenchement (34), dans lequel, lorsque le couvercle des toilettes (3) est ouvert, le flanc de la dent de levier (42) entre en contact coulissant avec le flanc du renflement (43) et, en conséquence, la dent de levier (41) est tournée autour de l'axe de la dent de levier (44) et le ressort de torsion (47) est tendu jusqu'à ce que ce dernier atteigne une position verrouillée stable lorsque le couvercle des toilettes (3) est complètement ouvert, les points d'articulation formant un levier à genouillère et déterminés par l'axe du dent du levier (44), l'alésage (46) et l'alésage de logement (56) ont juste dépassé le point mort dans lequel ces trois points d'articulation se trouvent sur une ligne, et lorsque l'anneau d'arrêt (32) du cylindre amortisseur (30) entre en contact avec le crochet de déclenchement (34) et le serre avec la liaison du crochet de déclenchement (33), le retour en arrière (39) est déclenché par le ressort de torsion (47) qui est libéré de la position verrouillée, la dent de levier (41) se détend et se met ainsi à tourner en sens inverse, pendant que le flanc de la dent de levier (42) exerce une force sur le flanc du renflement (43), ce qui a pour effet de faire sortir légèrement le couvercle des toilettes (3) de la position verticale ouverte et d'amorcer son mouvement de fermeture.

8. Ensemble siège de toilette et couvercle selon l'une quelconque des revendications précédentes 2 à 7, **caractérisé en ce que** le mécanisme de couplage (57) comprend un élément de ressort à lames (60) dont une extrémité (58) est serrée dans le couvercle de toilettes (3) et dont l'autre extrémité libre (59) s'engage dans une saillie (61) formée dans au moins une bague de siège de toilettes (7, 7.1) et couple ainsi le siège de toilettes (2) au couvercle de toilettes (3),
et que le mécanisme de couplage (57) comprend en outre une came (62) formée sur l'axe d'essieu (4.1) avec une came (63) qui coopère avec l'extrémité libre (59) de l'élément de ressort à lames (60) et qui est conçue et positionnée de telle sorte que l'élément de ressort à lames (60), pendant le mouvement d'ouverture du couvercle des toilettes (3), peu avant que l'angle d'ouverture complet approximativement vertical soit atteint, est dévié de son état de base détendu par la came (63) et, par conséquent, l'engagement de l'extrémité libre (59) dans la saillie (61) et donc l'accouplement du siège des toilettes (2) au couvercle des toilettes (3) est annulé, de sorte qu'une fermeture manuelle du seul siège de toilette (2) est possible, le couvercle de toilette (3) restant complètement ouvert, tandis que pendant la fermeture conjointe du siège de toilette (2) et du couvercle de toilette (3), peu après avoir quitté l'angle d'ouverture complet approximativement vertical, la came (63) libère à nouveau l'élément ressort à lames (60) et ce dernier revient à sa position de base détendue, dans laquelle l'extrémité libre (59) s'engage dans la saillie (61) de la bague du siège de toilette (7, 7.1), réengageant ainsi le siège des toilettes (2) avec le couvercle des toilettes (3).

9. Ensemble siège de toilette et couvercle selon la revendication 8, **caractérisé en ce que** l'extrémité libre (59) de l'élément ressort à lame (60) est pourvue d'une pièce d'extrémité ajustée (64), et par le fait que les surfaces d'engagement de la pièce d'extrémité (64) et de la saillie (61) sont chanfreinées de manière correspondante.

10. Ensemble siège de toilette et couvercle selon l'une quelconque des revendications précédentes 2 à 9, **caractérisé en ce qu'**il est utilisé pour mettre en oeuvre le procédé de fonctionnement d'un ensemble siège et couvercle de toilettes (2, 3) selon la revendication 1.
